# EUROPÄISCHE PATENTSCHRIFT

(11) **EP 1 720 789 B1**
(45) Veröffentlichungstag und Bekanntmachung des Hinweises auf die Patenterteilung: **19.05.2021**
(21) Anmeldenummer: 05706551.8
(22) Anmeldetag: 04.03.2005
(51) Int. Cl.: B66B 5/00

(54) **VERFAHREN UND VORRICHTUNG ZUM AUTOMATISCHEN ÜBERPRÜFEN DER VERFÜGBARKEIT EINER TECHNISCHEN EINRICHTUNG IN ODER AN EINEM GEBAÜDE**
METHOD AND DEVICE FOR AUTOMATICALLY TESTING THE AVAILABILITY OF AN ELEVATOR
MÉTHODE ET APPAREIL POUR TESTER AUTOMATIQUEMENT LA DISPONIBILITÉ D'ASCENSEUR

(30) Priorität: 05.03.2004 EP 04405130
(43) Veröffentlichungstag der Anmeldung: 15.11.2006
(73) Patentinhaber: Inventio AG, 6052 Hergiswil (CH)
(72) Erfinder: RICHTER, Lutz, 12557 Berlin (DE); SCHUSTER, Kilian, CH-6275 Ballwil (CH); FRIEDLI, Paul, CH-5453 Remetschwil (CH)
(86) Internationale Anmeldenummer: PCT/CH2005/000132
(87) Internationale Veröffentlichungsnummer: WO 2005/085112

(56) Entgegenhaltungen:
- EP-A- 0 364 151
- US-A- 4 568 909

## Beschreibung

Die Erfindung bezieht sich auf ein Verfahren zum automatischen Überprüfen der Verfügbarkeit einer technischen Einrichtung in oder an einem Gebäude gemäss dem Oberbegriff des Anspruchs 1 und eine Vorrichtung zum automatischen Überprüfen der Verfügbarkeit einer technischen Einrichtung gemäss dem Oberbegriff des Anspruchs 7.

In Gebäuden oder im Umfeld der Gebäude sind in der Regel eine Reihe von (haus-) technischen Einrichtungen installiert, die mindestens einen wiederholbaren Vorgang im Normalbetrieb mehrfach ausführen, um verschiedene Bedürfnisse von Benutzern des jeweiligen Gebäudes zu befriedigen, beispielsweise Aufzüge, Alarm- und Meldesysteme zur Abwehr von Gefahren aufgrund von Einbrüchen oder Feuer oder Rauch oder Wasser, Heizungs-, Lüftungs- und Klimaanlagen, Bürogeräte, Kommunikationssysteme, usw.. Im Falle einer Aufzugsanlage ist in diesem Sinne beispielsweise die Fahrt einer Kabine ein wiederholbarer Vorgang. Entsprechend können bei anderen technischen Einrichtungen wiederholbare Vorgänge definiert werden.

Es liegt im Interesse eines Benutzers eines Gebäudes, dass alle technischen Einrichtungen des Gebäudes in einem Zustand sind, der ihm ein möglichst hohes Mass an Verfügbarkeit gewährleistet. Da Betriebsstörungen die Verfügbarkeit der technischen Einrichtungen beeinträchtigen können und gegebenenfalls eine Herabsetzung des Komforts bewirken oder sogar ein Sicherheitsrisiko darstellen können, ist es von Interesse, dass Betriebsstörungen der jeweiligen technischen Einrichtung möglichst frühzeitig erkannt und ihre Ursachen festgestellt werden.

Um Unterbrechungen des Betriebs möglichst zu vermeiden, werden technische Einrichtungen gegebenenfalls mehr oder weniger häufig einer Wartung unterzogen. Bestandteil einer Wartung ist meist die Durchführung einer Diagnose, mittels derer festgestellt wird, ob die technische Einrichtung im Betrieb alle vorgesehenen Funktionen erwartungsgemäss erfüllt. Im Rahmen einer solchen Diagnose wird häufig ein Test der technischen Einrichtung durchgeführt. So kann einer Steuerung der technischen Einrichtung ein geeigneter Befehl gegeben und anschliessend eine Reaktion der technischen Einrichtung registriert und mit einer Soll-Reaktion verglichen werden. Die Soll-Reaktion ist dabei diejenige Reaktion, die der jeweilige Befehl veranlasst, sofern sich die technische Einrichtung wie vorgesehen gemäss ihrer Spezifikation verhält. Zeigt die Diagnose einen Unterschied zwischen der Soll-Reaktion und der tatsächlich in Anschluss an den Befehl registrierten Reaktion, so weist dies auf eine Betriebsstörung hin.

Technische Einrichtungen in Gebäuden können gemäss EP 1378477 A1 mit einem Überwachungssystem dadurch kontrolliert werden, dass bestimmte Zustandsinformationen der Steuerungen der zu überwachenden technischen Einrichtungen über ein Kommunikationsnetzwerk an eine Überwachungszentrale übermittelt werden. Die in der Überwachungszentrale empfangenen Zustandinformationen lassen keine zuverlässigen Schlüsse darüber zu, ob die jeweilige technische Einrichtung momentan verfügbar ist oder nicht. Wenn beispielsweise die technische Einrichtung im normalen Betrieb nur mit Unterbrechungen im Einsatz ist oder wenn die Steuerung der technischen Einrichtung selbst einen Defekt aufweisen sollte, wird eine Beeinträchtigung der Verfügbarkeit der technischen Einrichtung nicht ohne weiteres oder erst mit einer Verzögerung erkannt.

US 4,568,909 beschreibt ein System zur Fernüberwachung einer Aufzugsanlage. Bei diesem System sollen ausgewählte Parameter überwacht und deren Zustände beurteilt werden, um die Leistungsfähigkeit der Aufzugsanlage zu beurteilen und um zu erkennen, ob festgelegte Alarmzustände bestehen. Ein Signalprozessor empfängt und speichert Werte von gemessenen Parametern und vergleicht diese mit früheren Werten der Parameter, um festzustellen, ob einer dieser Parameter seinen Zustand verändert hat. Wenn dem so ist, wird der momentane Wert des veränderten Parameters in Verbindung mit den momentanen Werten der anderen Parameter getestet, um eine Alarmsituation zu erkennen.

Die vorliegende Erfindung setzt bei den genannten Nachteilen an. Der Erfindung liegt die Aufgabe zugrunde, ein Verfahren zum automatischen Überprüfen der Verfügbarkeit einer technischen Einrichtung zu schaffen, welches geeignet ist, eine Beeinträchtigung der Verfügbarkeit der technischen Einrichtung während eines beliebigen Zeitraums möglichst schnell und zuverlässig festzustellen, insbesondere während des normalen Betriebs. Weiterhin soll die Erfindung eine Vorrichtung bereitstellen, die zur Durchführung eines solchen Verfahrens geeignet ist.

Diese Aufgabe wird gemäss der Erfindung durch ein Verfahren mit den Merkmalen des Anspruchs 1 und eine Vorrichtung mit den Merkmalen des Anspruchs 7 gelöst. Die abhängigen Ansprüche definieren bevorzugte Ausführungsformen des erfindungsgemässen Verfahrens bzw. der erfindungsgemässen Vorrichtung.

Bei dem erfindungsgemässen Verfahren wird eine automatische Überprüfung der Verfügbarkeit einer technischen Einrichtung dadurch realisiert, dass unter bestimmten Bedingungen mindestens ein Test der technischen Einrichtung durchgeführt wird, bei welchem Test mindestens eine Reaktion der technischen Einrichtung registriert und mit einer Soll-Reaktion verglichen wird. In einem Schritt des Verfahrens wird ein Messwert für die Häufigkeit des Ablaufs des Vorgangs für einen ersten Zeitraum bestimmt. Der Test wird nur dann durchgeführt, wenn der Messwert um ein vorgegebenes Mass geringer ist als ein vorgegebener Wert, der entweder gleich einem ersten Schätzwert für die Häufigkeit des Ablaufs des Vorgangs für den ersten Zeitraum oder gleich einem zweiten Schätzwert für die Häufigkeit des Ablaufs des Vorgangs für einen zweiten Zeitraum gesetzt wird. Falls die registrierte Reaktion mit der Soll-Reaktion übereinstimmt, dann kann angenommen werden, dass die technische Einrichtung verfügbar ist. Falls die registrierte Reaktion nicht mit der Soll-Reaktion übereinstimmt, dann kann angenommen werden, dass die technische Einrichtung nicht verfügbar ist.

Das Verfahren hat den Vorteil, dass Tests der jeweiligen technischen Einrichtung nur dann durchgeführt werden müssen, wenn gewisse leicht feststellbare Messwerte von bestimmten Sollwerten abweichen.

Unter dem Begriff "Häufigkeit des Ablaufs des Vorgangs" soll in diesem Zusammenhang jedes quantitative Mass verstanden werden, das charakterisiert, wie oft der Vorgang in einem bestimmten Zeitraum registrierbar ist. Alternativ ist es auch möglich, die genannte Häufigkeit abzuleiten aus einer Länge eines Zeitintervalls, das sich von einem vorgegebenen Zeitpunkt bis zu einem Zeitpunkt, an dem das Ablaufen des Vorgangs ein weiteres Mal beobachtet wird, wobei die genannte Häufigkeit als der reziproke Wert des Zeitintervalls bestimmt werden könnte.

Die Erfindung geht dabei davon aus, dass die momentane Ausführung eines Vorgangs in einer technischen Einrichtung, in der Regel ein Beweis dafür ist, dass sie verfügbar ist. Einen Anlass dafür, die Verfügbarkeit der technischen Einrichtung mittels eines Tests zu überprüfen, wird während des Betriebs nur ausnahmsweise in zwei Fällen gesehen:
- wenn die im Betrieb gemessene Häufigkeit des Vorgangs in einem bestimmten Zeitraum geringer ist als erwartet (in diesem Fall könnte ein Betriebsstörung vorliegen) oder
- wenn, ausgehend von einem bestimmten ersten Zeitraum, ein Anstieg der Häufigkeit des Vorgangs in einem zweiten (späteren) Zeitraum um ein vorgegebenes Mass erwartet wird (in diesem Fall wird vor dem erwarteten Anstieg der Häufigkeit des Vorgangs überprüft, ob die technische Einrichtung verfügbar ist, um gegebenenfalls - falls die technische Einrichtung nicht verfügbar sein sollte - rechtzeitig vor dem Anstieg mittels geeigneter Massnahmen die Verfügbarkeit der technischen Einrichtung wiederherstellen zu können).

Ein Schätzwert für die Häufigkeit des Ablaufs des von der technischen Einrichtung ausgeführten Vorgangs kann für einen vorbestimmten Zeitraum beispielsweise ermittelt werden, indem zunächst vor diesem Zeitraum die jeweiligen Abläufe des Vorgangs und die Zeitpunkte, an denen der jeweilige Ablauf des Vorgangs beginnt, registriert werden. In einem weiteren Schritt kann auf der Grundlage von plausiblen Annahmen hinsichtlich einer zukünftigen Entwicklung der Häufigkeit des Ablaufs des Vorgangs aus den bereits registrierten Zeitpunkten bestimmt werden, welche Häufigkeit des Ablaufs des Vorgangs für den vorbestimmten Zeitraum erwartet werden kann. Diese erwartete Häufigkeit wäre in diesem Zusammenhang als der vorstehend genannte Schätzwert anzusehen.

Die Häufigkeit des Ablaufs des Vorgangs und die zukünftige Entwicklung dieser Häufigkeit kann beschrieben werden im Rahmen eines Benutzungsmodells, d.h. auf der Grundlage eines theoretischen Modells, das die Art und Weise, wie die technische Einrichtung im Normalbetrieb benutzt wird, beschreibt und gegebenenfalls das zu erwartende Verhalten der Benutzer des Gebäudes und den Einfluss der Benutzer auf die Häufigkeit des Ablaufs des Vorgangs erfasst. Im Rahmen der Erfindung kann ein Benutzungsmodell je nach Situation geeignet gewählt werden.

Eine Ausführungsform des erfindungsgemässen Verfahrens umfasst die nachstehend genannten Verfahrensschritte: ein erster Schätzwert für die Häufigkeit des Ablaufs des Vorgangs und ein Messwert für die Häufigkeit des Ablaufs des Vorgangs werden jeweils für einen ersten Zeitraum bestimmt und ein zweiter Schätzwert für die Häufigkeit des Ablaufs des Vorgangs für einen auf den ersten Zeitraum folgenden zweiten Zeitraum wird auf einen Wert gesetzt, der
(i) gleich dem ersten Schätzwert ist, falls sich der erste Schätzwert und der Messwert um nicht mehr als einen vorgegebenen Betrag unterscheiden oder
(ii) kleiner als der erste Schätzwert ist, falls der Messwert um mehr als der vorgegebene Betrag kleiner ist als der erste Schätzwert oder
(iii) grösser als der erste Schätzwert ist, falls der Messwert um mehr als der vorgegebene Betrag grösser ist als der erste Schätzwert.

Diese Verfahrensschritte können iterativ ausgeführt werden. In einer ersten Wiederholung der Verfahrensschritte kann zunächst ein Messwert für die Benutzungsfrequenz für den zweiten Zeitraum bestimmt werden. Anschliessend kann gemäss einem der vorstehend genannten Verfahrensschritte (i), (ii) oder (iii) ein Schätzwert für einen auf den zweiten Zeitraum folgenden weiteren Zeitraum ermittelt werden, usw.

Diese Ausführungsform des erfindungsgemässen Verfahrens hat mehrere Vorzüge. Die obigen Schritte (i), (ii) und (iii) können beispielsweise realisiert werden in Form einer mathematischen Funktion, die einem Schätzwert und einem Messwert für die Häufigkeit des Ablaufs des Vorgangs für einen vorgegebenen Zeitraum jeweils einen Schätzwert für einen späteren Zeitraum zuordnet. Eine solche mathematische Funktion kann für die Zwecke des erfindungsgemässen Verfahrens nach verschiedenen Kriterien geeignet gewählt werden. Zum einen definiert die mathematische Funktion eine Vorschrift, wie ein bei der Durchführung des Verfahrens benötigter Schätzwert für die Häufigkeit des Ablaufs des Vorgangs aus Messwerten für die Häufigkeit des Ablaufs des Vorgangs berechnet werden soll. Die Iteration der vorstehend genannten Verfahrensschritte ermöglicht deshalb eine Durchführung des erfindungsgemässen Verfahrens derart, dass jeder Schätzwert, der während der Durchführung des Verfahrens an einem bestimmten Zeitpunkt bekannt sein muss, unter Verwendung der mathematischen Funktion sukzessive aus Messwerten für die Häufigkeit des Ablaufs des Vorgangs berechnet werden kann, die zu einem früheren Zeitpunkt ermittelt wurden. Da die Messwerte für die Häufigkeit des Ablaufs des Vorgangs sich im Betrieb der technischen Einrichtung im Verlauf der Zeit ändern können, können sich die mittels der mathematischen Funktion ermittelten Schätzwerte für die Häufigkeit des Ablaufs des Vorgangs ebenfalls als Funktion der Zeit verändern. Bei der Durchführung des Verfahrens werden deshalb die jeweiligen Schätzwerte für die Häufigkeit des Ablaufs des Vorgangs laufend in Abhängigkeit von Messwerten für die Häufigkeit des Ablaufs des Vorgangs angepasst. Diese Anpassung trägt dazu bei, dass die Zahl der Tests während der Durchführung des Verfahrens möglichst gering gehalten werden kann.

Zur Durchführung der beschriebenen Verfahren zum automatischen Überprüfen der Verfügbarkeit einer technischen Einrichtung in oder an einem Gebäude ist gemäss der Erfindung eine Vorrichtung geeignet, welche umfasst:
- einen Befehlsgeber, mit dem an eine Steuerung der technischen Einrichtung ein vorgegebener Befehl zum Ausführen mindestens eines Tests der technischen Einrichtung gegeben werden kann, wobei der Test so gewählt ist, dass bei Verfügbarkeit der technischen Einrichtung eine Soll-Reaktion der technischen Einrichtung registrierbar ist,
- eine Registrierungsvorrichtung zur Registrierung einer auf den Befehl folgenden Reaktion der technischen Einrichtung und
- eine Vorrichtung zum Vergleichen der Reaktion mit der Soll-Reaktion
- eine Einrichtung zur Ermittlung und/oder Speicherung eines ersten Schätzwerts für die Häufigkeit des Ablaufs des Vorgangs für einen ersten Zeitraum und/oder zur Ermittlung und/oder Speicherung eines zweiten Schätzwerts für die Häufigkeit des Ablaufs des Vorgangs für einen zweiten Zeitraum,
- eine Messvorrichtung zur Ermittlung eines Messwerts für die Häufigkeit des Ablaufs des Vorgangs für den ersten Zeitraum, und
- eine Steuervorrichtung zum Steuern des Befehlsgebers derart, dass der Befehl gegeben wird, wenn der Messwert um ein vorgegebenes Mass geringer ist als einer der Schätzwerte.

Die erfindungsgemässe Vorrichtung kann in der Nähe der technischen Einrichtung im oder am Gebäude installiert werden und kann über eine Kommunikationsverbindung zur Übermittlung einer vorbestimmten Information an eine Überwachungszentrale (beispielsweise an eine Fernüberwachungszentrale) ausgestattet sein. Im Bedarfsfall, z.B. wenn die Reaktion nicht mit der Soll-Reaktion übereinstimmt, kann die erfindungsgemässe Vorrichtung die Kommunikationsverbindung zur Überwachungszentrale automatisch herstellen, beispielsweise über ein leitungsgebundenes oder drahtloses Telefon- oder Datennetz. Sollte die Situation eintreten, dass die technische Einrichtung nicht verfügbar wird, dann kann auf diese Weise automatisch für Abhilfe gesorgt werden. Auf diese Weise kann eine technische Einrichtung von einer Überwachungszentrale aus permanent überwacht werden, ohne dass eine permanente Kommunikationsverbindung zwischen der technischen Einrichtung und der Überwachungszentrale hergestellt sein muss.

Das erfindungsgemässe Verfahren bzw. die erfindungsgemässe Vorrichtung bietet weitere Vorteile:
- Der Zeitpunkt für einen Test wird abgeleitet aus Beobachtungen während des Betriebs der technischen Einrichtung. Anzeichen für Betriebsstörungen werden deshalb schnell erkannt. Auf diese Weise kann erreicht werden, dass die Zahl der Tests gering gehalten wird.
- Die genannten Schätzwerte können aus Messwerten bestimmt werden. Die Schätzwerte können deshalb während des Betriebs der technischen Einrichtung ständig angepasst werden, um geänderten Bedingungen Rechnung zu tragen. Das Verfahren kann so durchgeführt werden, dass die Schätzwerte im Betrieb kontinuierlich angepasst werden. Diese Anpassung trägt ebenfalls dazu bei, dass die Zahl der Tests gering gehalten werden kann.
- Die erfindungsgemässe Vorrichtung kann in der Regel ohne Schwierigkeiten in bzw. an einem Gebäude nachgerüstet werden. Letzteres wird durch den Umstand begünstigt, dass Steuerungen technischer Einrichtungen in der Regel über geeignete Schnittstellen verfügen, über die geeignete Befehle zur Ausführung eines Tests der technischen Einrichtung an die Steuerung übermittelt werden können, und dass die von der technischen Einrichtung ausgeführten Vorgänge und Reaktionen der technischen Einrichtung in der Regel mit einfachen messtechnischen Mitteln registriert werden können, beispielsweise mittels einer Registrierung einer Änderung eines Zustands eines Antriebs und/oder einer Stromversorgung und/oder eines Sensors und/oder einer Lichtquelle und/oder einer Statusanzeige der technischen Einrichtung oder einer Registrierung von Signalen zur Steuerung der technischen Einrichtung.

Im Folgenden wird eine Aufzugsanlage mit mindestens einem Aufzug als ein repräsentatives Beispiel für eine technische Einrichtung in bzw. an einem Gebäude betrachtet, um das obige Konzept zu veranschaulichen. Als "wiederholbarer Vorgang" im Sinne der Erfindung wird eine Benutzung des Aufzugs betrachtet. Unter einer Benutzung soll in diesem Zusammenhang jede einem Benutzer zugute kommende Dienstleistung des Aufzugs verstanden werden, wie ein Kabinenruf, ein Stockwerksruf, ein Fahrbefehl und/oder einem Befehl zum Öffnen bzw. Schliessen einer Tür. Als Mass für die "Häufigkeit des Ablaufs des Vorgangs" im Sinne der Erfindung kann in diesem Fall eine "Benutzungsfrequenz", d.h. die Anzahl der Benutzungen des Aufzugs pro Zeiteinheit, betrachtet werden.

Für einen Aufzug in einem öffentlich zugänglichen Gebäude könnte ein Benutzungsmodell beispielsweise auf der Grundlage einer statistischen Analyse von Benutzungen gewonnen werden. Eine statistische Analyse kann beispielsweise aufzeigen, dass die Benutzungsfrequenz erwartungsgemäss bestimmten Trends folgt in Abhängigkeit von einer Reihe von messbaren Grössen, beispielsweise als Funktion der Zeit im Verlauf eines Tages, von Tag zu Tag oder von Woche zu Woche, bedingt durch Gewohnheiten der Benutzer oder andere Einflussfaktoren (Öffnungszeiten, Ferientage, Wetter, usw.). Eine derartige statistische Analyse führt meist dann zu plausiblen Annahmen hinsichtlich der zeitlichen Entwicklung der Benutzungsfrequenz, wenn die Benutzungen während einer Folge von Zeitintervallen Rahmenbedingungen unterliegen, die für jedes Zeitintervall mehr oder weniger gleich sind. Unter dieser Voraussetzung dürfte der zeitliche Verlauf der Benutzungsfrequenz für jedes Zeitintervall im Wesentlichen gleich sein, so dass sich charakteristische zeitliche Schwankungen der Benutzungsfrequenz in einem der Zeitintervalle in dem folgenden Zeitintervall auf im Wesentlichen gleiche Weise wiederholen. Unter Umständen kann erwartet werden, dass der Verlauf der Benutzungsfrequenz in einem Zeitintervall korreliert ist mit dem zeitlichen Verlauf der Benutzungsfrequenz in einem oder mehreren der vorhergehenden Zeitintervalle. Letzteres kann dazu führen, dass der Verlauf der Benutzungsfrequenz erkennbare Trends über eine Mehrzahl der Zeitintervalle hinweg zeigt. Zusätzlich können planbare Ereignisse den Verlauf der Benutzungsfrequenz beeinflussen. So können Veranstaltungen, an denen eine bestimmte Anzahl von Personen teilnehmen, während einer definierten Zeitspanne die Benutzungsfrequenz auf eine charakteristische Weise beeinflussen. Beispielsweise kann erwartet werden, dass die Benutzungsfrequenz zu Beginn oder am Ende von solchen Veranstaltungen stark ansteigt und anschliessend wieder abklingt, wobei das Ausmass des Anstiegs von der Zahl der teilnehmenden Personen abhängt.

Ein Befehl zum Ausführen mindestens eines Tests der Aufzugsanlage kann beispielsweise einen Kabinenruf, einen Stockwerksruf und/oder einen Fahrbefehl umfassen. Kabinenrufe, Stockwerksrufe und/oder Fahrbefehle können in konventionellen Aufzügen mit relativ einfachen Mitteln erzeugt werden. Dies ist häufig möglich ohne Verwendung von detaillierten Informationen über den Aufbau einer Aufzugssteuerung. Die Soll-Reaktion kann beispielsweise die folgenden Vorgänge umfassen: Öffnen und Schliessen einer Stockwerkstür der Aufzugsanlage und/oder Öffnen und Schliessen einer Kabinentür und/oder eine Fahrt einer Kabine von einem vorbestimmten Stockwerk zu einem anderen vorbestimmten Stockwerk. Derartige Vorgänge sind relativ einfach zu erfassen mittels Sensoren, die in den üblichen Aufzugsanlagen ohnehin vorhanden sind.

Die Erfindung ist insbesondere anwendbar zur Überprüfung der Verfügbarkeit von technischen Einrichtungen wie Heizungsanlagen, Klimaanlagen, Belüftungsanlagen, Kühl-, Gefrier- und andere Haushaltsgeräte, Beleuchtungssysteme, Kommunikationssysteme, Informationssysteme, Melde- und Alarmsysteme, Geräte zur Daten- oder Informationsverarbeitung, Systeme zur Datenerfassung, Systeme zur Zutrittskontrolle in Gebäuden, u. ä., sofern diese Einrichtungen mindestens einen wiederholbaren Vorgang ausführen.

Im Falle einer Heizungsanlage werden mittels eines Heizelements (beispielsweise eines Brenners) mit zeitlichen Unterbrechungen bestimmte Mengen Wärmeenergie abgegeben. In diesem Beispiel kann beispielsweise eine Aktivierung des Heizelements (beispielsweise ein Brennvorgang eines Brenners) oder das Ansteuern einer Pumpe für Warmwasser oder das Ansteuern eines Ventils zur Regulierung eines Warmwasserflusses als wiederholbarer Vorgang angesehen werden. Zur Überwachung der Heizungsanlage kann die Häufigkeit der Aktivierung des Heizelements oder die Häufigkeit der Ansteuerung der Pumpe oder des Ventils gemessen und mit entsprechenden Schätzwerten verglichen werden. Als Test der Heizungsanlage kann beispielsweise bei ausgeschaltetem Heizelement kurzfristig die von der Heizungsanlage zu erzielende Soll-Temperatur erhöht werden (wenn beispielsweise die letzte Aktivierung des Heizelements eine unerwartet lange Zeitspanne zurückliegt). Als Soll-Reaktion müsste die Heizungsanlage einen neuen Heizzyklus des Heizelements starten (wenn die Heizungsanlage verfügbar ist) oder die Pumpe oder das Ventil geeignet ansteuern, um den Warmwasserfluss zu erhöhen.

Im Falle von Klimaanlagen, Belüftungsanlagen und Kühl- und Gefriergeräten werden beispielsweise Verdichter mittels eines Antriebsmotors diskontinuierlich betrieben oder ein Durchfluss durch ein Regelventil gesteuert oder ein Stellglied je nach Bedarf in verschiedene Stellungen gebracht. Eine Aktivierung des Antriebsmotors oder eine Betätigung des Ventils oder die Erzeugung eines Steuersignals zur Steuerung des Antriebsmotors oder des Ventils oder des Stellglieds kann als ein wiederholbarer Vorgang im Sinne der Erfindung angesehen werden. Als Test der genannten Einrichtungen könnte beispielsweise ein Soll-Wert (Temperatur, Luftfeuchtigkeit), der von der jeweiligen Einrichtung realisiert werden soll, geändert werden und überprüft werden, ob der genannte Vorgang im Anschluss an die Änderung wiederholt wird oder eine Steuerung der Einrichtung erwartungsgemäss reagiert.

Im Falle von Kommunikationssystemen (beispielsweise Telefon, Netzwerke zur Datenübertragung) werden in der Regel bestimmte Dienste (Herstellung von Kommunikationsverbindungen, Übermittlung bestimmter Informationen oder Daten) von individuellen Benutzern von Zeit zu Zeit nachgefragt. In diesem Beispiel kann die Ausführung eines Dienstes als wiederholbarer Vorgang im Sinne der Erfindung angesehen werden. Als Test des jeweiligen Kommunikationssystems kann beispielsweise eine Simulation einer Nachfrage nach einem bestimmten Dienst vorgenommen werden, beispielsweise mittels geeigneter Steuersignale, die an eine Kontrolleinheit des Kommunikationssystems geschickt werden können.
Weitere Anwendungen der Erfindung sind im Bereich von Informationssystemen, die auf Anfrage von Benutzern Informationen wiedergeben, realisierbar. Als wiederholbarer Vorgang im Sinne der Erfindung kann hier beispielsweise die Bereitstellung bestimmter Informationen durch das Informationssystems angesehen werden, beispielsweise die Wiedergabe von Informationen auf einem Anzeigegerät oder die Darbietung von Multimedia-Daten mittels eines entsprechenden Wiedergabegeräts. Als Test des jeweiligen Informationssystems kann beispielsweise eine Simulation einer Nachfrage nach einer bestimmten Information vorgenommen werden, beispielsweise mittels geeigneter Steuersignale, die an eine Kontrolleinheit des Informationssystems geschickt werden können.

Melde- und Alarmsysteme haben in der Regel die Aufgabe, unter bestimmten Bedingungen (beispielsweise im Falle von Feuer, Rauch, Einbrüchen oder Wassereinbrüchen) eine Meldung zu generieren (beispielsweise durch Senden einer bestimmten Information an eine bestimmte Adresse oder an einen bestimmten Adressaten) oder einen Alarm zu erzeugen. Als wiederholbarer Vorgang im Sinne der Erfindung kann hier die Generierung einer Meldung bzw. das Auslösen eines Alarms betrachtet werden oder die messtechnische Erfassung der von dem Melde- bzw. Alarmsystem überwachten Grössen (beispielsweise die Erkennung eines Feuers mittels einer Temperatur- oder Wärmestrahlungsmessung, die Messung von Zustandsänderungen von Bewegungsmeldern zur Erkennung von Einbrüchen, die Messung eines Flüssigkeitsspiegels in Räumen oder eine Raucherkennung) angesehen werden. Als Test des jeweiligen Melde- bzw. Alarmsystems kann beispielsweise eine Simulation von Bedingungen, die das Melde- bzw. Alarmsystem zur Generierung einer vorbestimmen Meldung bzw. zur Erzeugung eines vorbestimmten Alarms zwingen, vorgenommen werden, beispielsweise mittels geeigneter Steuersignale, die an eine Kontrolleinheit des Melde- bzw. Alarmsystems geschickt werden können.

Bei einem Beleuchtungssystem mit einer oder mehreren Lichtquellen (beispielsweise an Verkehrswegen, in oder an Gebäuden oder in Treppenhäusern) korreliert das An- und/oder Abschalten von Lichtquellen in der Regel mit der Anwesenheit von Personen und mit der jeweiligen Tageszeit. In diesem Fall kann beispielsweise das Anschalten einer Lichtquelle als wiederholbarer Vorgang im Sinne der Erfindung betrachtet werden. Als Test des Beleuchtungssystems können beispielsweise die Lichtquellen des Systems probeweise angeschaltet (durch Ansteuerung entsprechender Schalter) oder die Lichtintensität von Lichtquellen variiert werden (beispielsweise durch Ansteuerung einer Kontrolleinheit des Beleuchtungssystems). Das An- und/oder Abschalten der Lichtquellen kann mit Licht-, Spannungs- oder Stromsensoren kontrolliert werden.

Geräte zur Daten- oder Informationsverarbeitung, beispielsweise Drucker, Fotokopierer oder Scanner, führen in der Regel einzelne Aufträge aus, deren Abarbeitung manuell oder durch eine Steuerung veranlasst werden kann, beispielsweise Druck-, Kopier- oder. Scann-Aufträge. Die Abarbeitung eines Auftrags kann als wiederholbarer Vorgang im Sinne der Erfindung angesehen werden. Als Test des jeweiligen Geräts kann durch eine automatische Ansteuerung ein Befehl zur Abarbeitung eines vorgegebenen Auftrags an eine Steuerung des Geräts gegeben werden. Anschliessend kann kontrolliert werden, ob das Gerät den Auftrag erwartungsgemäss ausführt.

Systeme zur Datenerfassung (beispielsweise Systeme zur Erfassung der Arbeitszeit oder der Anwesenheit von Personen) oder Systeme zur Zutrittskontrolle in Gebäuden müssen von Zeit zu Zeit bestimmte Informationen erfassen (beispielsweise Einlesen von personenbezogenen Daten von Datenträgern, Erfassen von biometrischen Daten, Erfassen von Bildinformation) und gegebenenfalls auswerten. Das Erfassen und verarbeiten einer Information kann in diesem Fall als wiederholbarer Vorgang im Sinne der Erfindung angesehen werden. Als Test des jeweiligen Systems kann derjenigen Schnittstelle des Systems, die für die Erfassung einer Information vorgesehen ist, eine Test-Information in einem geeigneten Format zur weiteren Verarbeitung angeboten werden. Anschliessend kann kontrolliert werden, ob das System die Test-Information erwartungsgemäss verarbeitet.

Im Folgenden wird die Erfindung anhand zweier Ausführungsbeispiele aus dem Aufzugsbau prinzipiell erläutert und in der Zeichnung dargestellt. Es zeigen:
- Fig. 1: eine Aufzugsanlage mit zwei Aufzügen und einer erfindungsgemässen Vorrichtung zum automatischen Überprüfen der Verfügbarkeit der Aufzugsanlage;
- Fig. 2: die erfindungsgemässe Vorrichtung gemäss Fig. 1 im Detail;
- Fig. 3: ein Verlauf von Schätzwerten und Messwerten für eine Benutzungsfrequenz eines Aufzugs als Funktion der Zeit für verschiedene Zeiträume;
- Fig. 4: Flussdiagramm für eine Ausführungsform des erfindungsgemässen Verfahrens, welches anwendbar ist auf die Schätzwerte bzw. Messwerte gemäss Fig. 3;
- Fig. 5: Flussdiagramm für eine weitere Ausführungsform des erfindungsgemässen Verfahrens.

Die Fig. 1 zeigt eine Aufzugsanlage 1 mit zwei Aufzügen 1.1 und 1.2 gleicher Bauart in Verbindung mit einer erfindungsgemässen Vorrichtung 30 zum automatischen Überprüfen der Verfügbarkeit der Aufzugsanlage 1. Diese ist installiert in einem Gebäude mit sechs Stockwerken 3.1, 3.2, 3.3, 3.4, 3.5 und 3.6. Für jeden der Aufzüge 1.1 bzw. 1.2 ist jeweils ein Schacht 2.1 bzw. 2.2 vorgesehen. Auf jedem Stockwerk 3.x befinden sich jeweils zwei Schachttüren 4. x (x=1-6).

Der Aufzug 1.1 umfasst: eine Kabine 5.1 mit einer Kabinentür 6.1 auf einer den Stockwerken 3.x zugewandten Seite, ein Gegengewicht 7.1, ein Tragmittel 8.1 für die Kabine 5.1 und das Gegengewicht 7.1, einen Antrieb 10.1 mit einer Treibscheibe für das Tragmittel 8.1 und eine Aufzugssteuerung 15.1. Die Kabine 5.1 und das Gegengewicht 7.1 sind jeweils über das Tragmittel 8.1 miteinander verbunden, wobei das Tragmittel 8.1 die Treibscheibe des Antriebs 10.1 umschlingt. Eine Aktivierung des Antriebs 10.1 bewirkt eine Drehung der Treibscheibe und somit eine gegenläufige Bewegung der Kabine 5.1 und des Gegengewichts 7.1 aufwärts bzw. abwärts. Zur Steuerung des Aufzugs 1.1 im Betrieb können über eine Kommunikationsverbindung 16.1 Signale zwischen der Aufzugssteuerung 15.1 und verschiedenen steuerbaren Komponenten des Aufzugs 1.1 übertragen werden.

Entsprechend umfasst der Aufzug 1.2 eine Kabine 5.2 mit einer Kabinentür 6.2 auf einer den Stockwerken 3.x zugewandten Seite, ein Gegengewicht 7.2, ein Tragmittel 8.2 für die Kabine 5.2 und das Gegengewicht 7.2, einen Antrieb 10.2 mit einer Treibscheibe für das Tragmittel 8.2 und eine Aufzugssteuerung 15.2. Die Kabine 5.2 und das Gegengewicht 7.2 sind jeweils über das Tragmittel 8.2 miteinander verbunden, wobei das Tragmittel 8.2 die Treibscheibe des Antriebs 10.2 umschlingt. Eine Aktivierung des Antriebs 10.2 bewirkt eine Drehung der Treibscheibe und somit eine gegenläufige Bewegung der Kabine 5.2 und des Gegengewichts 7.2 aufwärts bzw. abwärts. Zur Steuerung des Aufzugs 1.2 im Betrieb können über eine Kommunikationsverbindung 16.2 Signale zwischen der Aufzugssteuerung 15.2 und verschiedenen steuerbaren Komponenten des Aufzugs 1.2 übertragen werden.
Die Aufzüge 1.1 bzw. 1.2 können jeweils unabhängig voneinander durch die Aufzugssteuerung 15.1 bzw.15.2 gesteuert werden. Zusätzlich ist eine Kommunikationsverbindung 18 zwischen den Aufzugssteuerungen 15.1 und 15.2 vorgesehen. Über die Kommunikationsverbindung 18 können im Bedarfsfall Signale zwischen den Aufzugssteuerungen 15.1 und 15.2 ausgetauscht werden, um die Aufzüge 1.1 und 1.2 als Aufzugsgruppe mit einer Gruppensteuerung betreiben zu können.

Die Aufzugsanlage 1 verfügt - wie in den Fig. 1 und 2 angedeutet ist - über eine Reihe von Einrichtungen, die dazu bestimmt sind, verschiedene Betriebszustände der Aufzugsanlage zu erfassen und gegebenenfalls Veränderungen von Betriebszuständen zu registrieren:
- Einrichtungen 21.1, 21.2, 21.3, 21.4, 21.5, 21.6 zur Überwachung und zur Registrierung einer Betätigung der Schachttüren 4.1, 4.2, 4.3, 4.4, 4.5, 4.6,
- Einrichtungen 22.1 bzw. 22.2 zur Überwachung der Kabinentüren 6.1 bzw. 6.2 und zur Registrierung einer Betätigung der Kabinentüren 6.1 bzw. 6.2,
- eine im Schacht 2.1 angeordnete Codierung 23.1 für eine Position der Kabine 5.1 und eine an der Kabine 5.1 angeordnete Einrichtung 24.1 zum Lesen der Codierung 23.1 und zur Erfassung der Position der Kabine 5.1,
- eine im Schacht 2.2 angeordnete Codierung 23.2 für eine Position der Kabine 5.2 und eine an der Kabine 5.2 angeordnete Einrichtung 24.2 zum Lesen der Codierung 23.2 und zur Erfassung der Position der Kabine 5.2,
- Einrichtungen 25.1 bzw. 25.2 zur Registrierung eines Zustands des Antriebs 10.1 bzw. 10.2 und zur Registrierung einer Änderung eines Zustands des Antriebs 10.1 bzw. 10.2 (ein Zustand eines Antriebs kann beispielsweise durch einen Stromfluss im jeweiligen Antrieb oder eine Geschwindigkeit oder eine Beschleunigung von Komponenten, die bei einer Aktivierung des jeweiligen Antriebs bewegt werden, charakterisiert werden),
- Einrichtungen 26.1 bzw. 26.2 zum Registrieren einer Betätigung einer Bremse des Aufzugs 1.1 bzw. 1.2,
- Einrichtungen 27.1 bzw. 27.2 zum Registrieren von Signalen der Aufzugssteuerung 15.1 bzw. 15.2 (zur Steuerung der Aufzugsanlage),
- Einrichtungen 28.1 bzw. 28.2 um Registrieren von Personen im Umfeld der Aufzugsanlage 1 bzw. der Aufzüge 1.1 und 1.2 (beispielsweise Bewegungsmelder, Kameras, Lichtschranken etc.).

Bei einer Benutzung eines der Aufzüge 1.1 bzw. 1.2 wird in der Regel mindestens eine der Türen bewegt und/oder die Position einer der Kabinen 5.1 bzw. 5.2 geändert und/oder ein Zustand eines der Antriebe 10.1 bzw. 10.2 geändert und/oder mindestens ein Signal einer der Aufzugssteuerungen 15.1 bzw. 15.2 erzeugt. Ausserdem setzt eine Benutzung in der Regel die Anwesenheit mindestens einer Person in der Nähe der Aufzugsanlage 1 voraus.

Bei einer Benutzung eines der Aufzüge 1.1 bzw. 1.2 treten deshalb in der Regel Veränderungen von Betriebszuständen auf, die mit mindestens einer der Einrichtungen 21.1, 21.2, 21.3, 21.4, 21.5, 21.6, 22.1, 22.2, 24.1, 24.2, 25.1, 25.2, 26.1, 26.2, 27.1, 27.2, 28.1, 28.2 erfasst werden können. Diese Einrichtungen stellen Signale zur Verfügung, die den jeweiligen Betriebszustand charakterisieren. Eine Benutzung eines der Aufzüge 1.1 bzw. 1.2 kann demnach mit Hilfe einer der vorstehend genannten Einrichtungen registriert werden. Die Signale dieser Einrichtungen können von den Aufzugssteuerungen 15.1 bzw. 15.2 über Kommunikationsverbindungen 17.1 bzw. 17.2 erfasst werden, wie in Fig. 2 angedeutet ist.

Fig. 2 zeigt Details der Vorrichtung 30. Diese umfasst eine Vorrichtung 30.1 zum Überprüfen der Verfügbarkeit des Aufzugs 1.1 und eine Vorrichtung 30.2 zum Überprüfen der Verfügbarkeit des Aufzugs 1.2. Die Vorrichtungen 30.1 bzw. 30.2 sind im Wesentlichen gleich aufgebaut.

Die Vorrichtung 30.1 umfasst einen Prozessor P1 und verschiedene Komponenten, mit denen der Prozessor P1 im Betrieb Daten austauschen kann:
- eine Kommunikationsschnittstelle 31.1 für eine Kommunikation mit den Einrichtungen 21.1, 21.2, 21.3, 21.4, 21.5, 21.6, 22.1, 24.1, 25.1, 26.1, 27.1, 28.1 über eine Kommunikationsverbindung 41.1,
- eine Kommunikationsschnittstelle 32.1 für eine Kommunikation mit der Aufzugssteuerung 15.1,
- einen Speicher M11 für ein Programm zum Überprüfen der Verfügbarkeit des Aufzugs 1.1 (im Folgenden "P1.1" genannt),
- einen Speicher M12 für Schätzwerte für eine Benutzungsfrequenz des Aufzugs 1.1,
- einen Speicher M13 für Messwerte für die Benutzungsfrequenz des Aufzugs 1.1,
- einen Speicher M14 für Daten.

Das Programm P1.1 kann unter der Kontrolle des Prozessors P1 ablaufen. Das Programm P1.1 steuert verschiedene Vorgänge:
a) Unter der Kontrolle des Programms P1.1 kann der Prozessor P1 Signale der Einrichtungen 21.1, 21.2, 21.3, 21.4, 21.5, 21.6, 22.1, 24.1, 25.1, 26.1, 27.1, 28.1 auswerten.
b) Die Auswertung der Signale gemäss a) ermöglicht die Registrierung von Benutzungen des Aufzugs 1.1 und die Ermittlung von Messwerten für die Benutzungsfrequenz des Aufzugs 1.1. Der Prozessor P1 bildet demnach zusammen mit mindestens einer der Einrichtungen gemäss a) und dem Speicher M11 eine Messvorrichtung für die Benutzungsfrequenz des Aufzugs 1.1. Die Messwerte für die Benutzungsfrequenz können als Funktion der Zeit registriert werden. Die Messwerte für die Benutzungsfrequenz können im Speicher M13 abgelegt werden.
c) Unter der Kontrolle des Programms P1.1 kann der Prozessor P1 Befehle geben, die über die Kommunikationsverbindung 42.1 an die Aufzugssteuerung 15.1 übermittelt werden, beispielsweise einen Befehl zum Ausführen eines Tests des Aufzugs 1.1. Der Prozessor P1 bildet demnach zusammen mit dem Speicher M11 einen Befehlsgeber für die Aufzugssteuerung 15.1.
d) Unter der Kontrolle des Programms P1.1 kann der Prozessor P1 die Signale der Einrichtungen 21.1, 21.2, 21.3, 21.4, 21.5, 21.6, 22.1, 24.1, 25.1, 26.1, 27.1, 28.1 registrieren und auswerten, die unmittelbar auf den jeweiligen Befehl gemäss c) folgen. Die Signale charakterisieren eine Reaktion des Aufzugs 1.1 auf den jeweiligen Befehl. Der Prozessor P1 bildet demnach zusammen mit mindestens einer der vorstehend genannten Einrichtungen und dem Speicher M11 eine Registrierungsvorrichtung für Reaktionen des Aufzugs 1.1.
e) Im Speicher M14 können beispielsweise Daten gespeichert werden, die alle möglichen Soll-Reaktionen des Aufzugs 1.1 spezifizieren und jeweils den Befehlen zugeordnet sind, die an die Aufzugssteuerung gegeben werden können und die jeweiligen Soll-Reaktionen hervorrufen. Unter der Kontrolle des Programms P1.1 kann der Prozessor P1 für den gemäss d) an die Aufzugssteuerung gegebenen Befehl die entsprechende Soll-Reaktion ermitteln und eine gemäss d) registrierte Reaktion vergleichen mit der Soll-Reaktion. Der Prozessor P1 bildet demnach zusammen mit den Speichern M11 und M14 eine Einrichtung zum Vergleichen einer Reaktion mit einer Soll-Reaktion.
f) Im Speicher M12 können Schätzwerte für die Benutzungsfrequenz des Aufzugs 1.1 abgelegt werden. Schätzwerte für die Benutzungsfrequenz für einen bestimmten Zeitraum können unter Kontrolle des Programms P1.1 beispielsweise aus Messwerten für die Benutzungsfrequenz nach Verfahren bestimmt werden, die im Folgenden erläutert werden. Zur Bestimmung von Schätzwerten für die Benutzungsfrequenz können auch Signale der Einrichtungen 28.1 bzw. 28.2 herangezogen werden. Signale dieser Einrichtungen geben Auskunft über die Anzahl von Personen, die sich der Aufzugsanlage nähern oder sich von der Aufzugsanlage entfernen oder sich in einem Bereich an der Aufzugsanlage aufhalten. Ändert sich Anzahl der von den Einrichtungen 28.1 bzw. 28.2 registrierten Personen, so ist zu erwarten, dass sich im Verlauf der Zeit auch die Benutzungsfrequenz des Aufzugs ändern wird. Registrieren die Einrichtungen 28.1 bzw. 28.2 eine bestimmte Anzahl von Personen, die sich der Aufzugsanlage 1 nähern, so ist zu erwarten, dass die Benutzungsfrequenz ansteigen wird. Ist in diesem Fall beispielsweise ein Messwert für die Benutzungsfrequenz für einen ersten Zeitraum bekannt, so kann ein Schätzwert der Benutzungsfrequenz für einen späteren Zeitraum aus dem Messwert und der Anzahl der registrierten Personen berechnet werden. Die Anzahl der registrierten Personen legt in diesem Fall eine obere Grenze für die Benutzungsfrequenz im zweiten Zeitraum fest.
g) Unter der Kontrolle des Programms P1.1 kann der Prozessor P1 Schätzwerte und Messwerte für die Benutzungsfrequenz vergleichen und in Abhängigkeit von einem Ergebnis des Vergleichs entscheiden, ob und gegebenenfalls wann ein Befehl zum Ausführen eines Tests des Aufzugs 1.1 gemäss c) gegeben werden soll.

Analog zum Aufbau der Vorrichtung 30.1 umfasst die Vorrichtung 30.2 einen Prozessor P2 und verschiedene Komponenten, mit denen der Prozessor P2 im Betrieb Daten austauschen kann:
- eine Kommunikationsschnittstelle 31.2 für eine Kommunikation mit den Einrichtungen 21.1, 21.2, 21.3, 21.4, 21.5, 21.6, 22.2, 24.2, 25.2, 26.2, 27.2, 28.2 über eine Kommunikationsverbindung 41.2,
- eine Kommunikationsschnittstelle 32.2 für eine Kommunikation mit der Aufzugssteuerung 15.2,
- einen Speicher M21 für ein Programm zum Überprüfen der Verfügbarkeit des Aufzugs 1.2 (im Folgenden " Programm P1.2 " genannt),
- einen Speicher M22 für Schätzwerte für eine Benutzungsfrequenz des Aufzugs 1.2 ,
- einen Speicher M23 für Messwerte für die Benutzungsfrequenz des Aufzugs 1.2,
- einen Speicher M24 für Daten.

Das Programm P1.2 kann unter der Kontrolle des Prozessors P2
ablaufen. Das Programm P1.1 und das Programm P1.2 sind äquivalent. Die Aussagen zum Programm P1.1 gemäss der obigen Punkte a)-g) gelten entsprechend für das Programm P1.2, wobei die Funktionen der Kommunikationsschnittstellen 31.2 bzw. 32.2 der Vorrichtung 30.2 den jeweiligen Funktionen der Kommunikationsschnittstellen 31.1 bzw. 32.1 der Vorrichtung 30.1 entsprechen. Die Funktionen der Speicher M21, M22, M23, M24 der Vorrichtung 30.2 entsprechen den jeweiligen Funktion der Speicher M11, M12, M13, M14.

Die Prozessoren P1 und P2 können über eine Kommunikationsverbindung 35 miteinander verbunden werden, wie in Fig. 2 angedeutet ist. Über die Kommunikationsverbindung 35 können Daten zwischen den Prozessoren P1 und P2 ausgetauscht werden. Dies ist nützlich, wenn die Aufzüge 1.1 und 1.2 als Aufzugsgruppe mit einer Gruppensteuerung betrieben werden. Die Vorrichtungen 30.1 und 30.2 können aber auch unabhängig voneinander betrieben werden.

Das Programm P1.1 bzw. P1.2 kann mehrere verschiedene Befehle zum Ausführen eines Tests an die Aufzugssteuerung 15.1 bzw. 15.2 geben: beispielsweise einen Kabinenruf, einen Stockwerksruf und/oder einen Fahrbefehl. Entsprechend werden verschiedene Soll-Reaktionen des Aufzugs 1.1 bzw. 1.2 in Betracht gezogen: Öffnen und Schliessen einer Schachttür der Aufzugsanlage und/oder Öffnen und Schliessen einer Kabinentür und/oder eine Fahrt einer Kabine von einem vorbestimmten Stockwerk zu einem anderen vorbestimmten Stockwerk.

Wie in Fig. 2 angedeutet ist, sind die Prozessoren P1 und P2 an eine Kommunikationsschnittstelle 33 für eine Kommunikation mit einer Überwachungszentrale 50 über eine Kommunikationsverbindung 43 angeschlossen. Sollte während eines Betriebs der Vorrichtungen 30.1 bzw. 30.2 festgestellt werden, dass einer der Aufzüge 1.1 bzw. 1.2 nicht verfügbar ist, so können die Prozessoren P1 bzw. P2 über die Kommunikationsverbindung 43 eine vorbestimmte Information an die Überwachungszentrale 50 kommunizieren, um auf diese Situation hinzuweisen.

Im Folgenden werden zwei Varianten des erfindungsgemässen Verfahrens zum automatischen Überprüfen der Verfügbarkeit einer Aufzugsanlage am Beispiel der Aufzugsanlage 1 beschrieben.

### Verfahren A

Das Verfahren A wird anhand eines Beispiels für eine automatische Überprüfung der Verfügbarkeit des Aufzugs 1.1 mit Hilfe der Vorrichtung 30.1 erläutert.

Hinsichtlich der Benutzungen des Aufzugs 1.1 wird von einem Benutzungsmodell ausgegangen, das auf den folgenden Annahmen beruht:
- Es wird davon ausgegangen, dass der Aufzug 1.1 in einer Folge von aufeinander folgenden Zeiträumen ΔT(i) mit jeweils gleicher Dauer tₑ(i)-t₀(i) benutzt wird. Der Index i (i≥1) kennzeichnet die jeweiligen Zeitintervalle, t₀(i) bezeichnet den Zeitpunkt des Beginns des Zeitraums AT(i) und tₑ(i) bezeichnet den Zeitpunkt des Endes des Zeitraums ΔT(i).
- Es wird angenommen, dass alle Benutzungen unter Bedingungen stattfinden, die sich nach Beginn jedes einzelnen der Zeiträume AT(i) auf ähnliche Weise wiederholen. Unter dieser Voraussetzung ist zu erwarten, dass eine Benutzungsfrequenz des Aufzugs 1.1 in jedem der Zeiträume ΔT(i) - abgesehen von statistischen Schwankungen - denselben zeitlichen Verlauf (bezogen auf den Beginn des jeweiligen Zeitraums) zeigt. Der Einfachheit halber wird angenommen, dass das Ende eines Zeitraums mit dem Beginn des unmittelbar folgenden Zeitraums zusammenfällt, d.h. tₑ(i) = t₀(i+1).

Ein derartiges Benutzungsmodell ist beispielsweise realistisch für eine Aufzugsanlage in einem öffentlichen Gebäude. Die Zahl der Besucher eines solchen Gebäudes und somit die Zahl der Benutzer der Aufzugsanlage schwankt an aufeinander folgenden Tagen - bedingt durch Öffnungszeiten, die Gewohnheiten der Besucher, o.ä. - jeweils nach gleichen Gesetzmässigkeiten als Funktion der Zeit. Unter Umständen unterliegt die Zahl der Benutzer noch Schwankungen von Tag zu Tag, die langfristigen Trends folgen, beispielsweise bedingt durch saisonale Einflüsse.

Unter den genannten Voraussetzungen kann angenommen werden, dass ein Schätzwert für die Benutzungsfrequenz für einen bestimmten Zeitraum ΔT(n) aus Messwerten für die Benutzungsfrequenz für einen oder mehrere frühere Zeiträume ΔT(i) mit i<n mittels statistischer Methoden gewonnen werden kann.

Gemäss Verfahren A werden Messwerte für die Benutzungsfrequenz wie folgt bestimmt.

Es wird von einer Folge von Benutzungen des Aufzugs 1.1 ausgegangen, die an Zeitpunkten t_{B}(k) nach dem Beginn des Zeitraums ΔT(i=1) stattfinden. Der Index k kennzeichnet die einzelnen Benutzungen.

Für Zeiten t> t₀(i) werden die Benutzungen des Aufzugs 1.1 und der jeweilige Zeitpunkt t_{B}(k) einer Benutzung mittels der Vorrichtung 30.1 registriert.

Für Zeiten t> t₀(i) werden Messwerte Nₘ(i,t) für eine Benutzungsfrequenz des Aufzugs 1.1 wie folgt bestimmt. Jeder Zeitraum ΔT(i) mit t₀(i) ≤t ≤tₑ(i) wird jeweils unterteilt in eine vorgegebene Anzahl von beispielsweise m Teilintervallen δT(i,j) gleicher Länge d, wobei δT(i,j) definiert ist als Zeitraum $δ T \left(i, j\right) : {t}_{0} \left(i\right) + \left(j-1\right) d \leq t \leq {t}_{0} \left(i\right) + j d$ mit d= (t*ₑ*(i) - t₀(i))/m und j=1,..,m.

Mit N(i,j) werden die Anzahl der Benutzungen bezeichnet, die in dem Teilintervalle δT(i,j) registriert werden. Der Messwert Nₘ(i,t) für die Benutzungsfrequenz wird nun definiert gemäss ${N}_{m} \left(i, t\right) = N \left(i, j\right) / d$ für t₀(i) + (j-1) d ≤t ≤ t₀(i) + j d

Der Messwert Nₘ(i,t) der Benutzungsfrequenz wird demnach bestimmt als Quotient der Anzahl der während des Zeitintervalls δT(i,j) registrierten Benutzungen und der Dauer des Zeitintervalls δT(i,j).

Beim Verfahren A ist vorgesehen, einen Schätzwert N_{S}(i,t) für die Benutzungsfrequenz für einen bestimmten Zeitraum ΔT(i) aus Messwerten für die Benutzungsfrequenz für die dem Zeitraum ΔT(i) vorangehenden Zeiträume ΔT(k) mit k < i zu bestimmen.

Schätzwerte N_{S} können beispielsweise iterativ ermittelt werden gemäss der Rekursionsformel (ausgehend von i=1): ${N}_{S} \left(i+1,t\right) = {N}_{S} \left(i,t-Δ\left(i\right)\right) + \left[{N}_{m}\left(i,t-Δ\left(i\right)\right)-{N}_{S}\left(i,t-Δ\left(i\right)\right)\right] / λ = F \left(i, t, λ\right)$ wobei Δ(i) = t₀(i+1) - t₀(i) die Zeitspanne zwischen dem Beginn des Zeitraums ΔT(i+1) und dem Beginn des Zeitraums ΔT(i) angibt. Im vorliegenden Fall wird t₀(i+1) = tₑ(i) angenommen, d.h. Δ(i) = tₑ(i) - t₀(i) = tₑ(i+1) - t₀(i+1) entspricht der Dauer der Zeiträume ΔT(i) bzw. ΔT(i+1).

Die linke Seite der Rekursionsformel definiert Schätzwerte der Benutzungsfrequenz als Funktion der Zeit für den Zeitraum ΔT(i+1). Die rechte Seite berücksichtigt Schätzwerte und Messwerte für die Benutzungsfrequenz als Funktion der Zeit für den Zeitraum ΔT(i). Der Term Δ(i) auf der rechten Seite der Rekursionsformel berücksichtigt, dass der Beginn des Zeitraums ΔT(i+1) gegenüber dem Beginn des Zeitraums ΔT(i) um die Dauer des Zeitraums ΔT(i), d.h. um Δ(i), verschoben ist und dass dem Verfahren die Annahme zugrunde liegt, dass die Benutzungsfrequenz in allen Zeiträumen - bezogen auf den Beginn des jeweiligen Zeitraums - einen ähnlichen Verlauf als Funktion der Zeit haben sollte (abgesehen von statistischen Schwankungen, die über mehrere aufeinander folgende Zeiträume auftreten können).

Die Funktion F(i, t, λ) enthält einen Parameter λ, der zu Optimierungszwecken geeignet gewählt und empirisch bestimmt werden kann. Für λ=1 gilt beispielsweise F(i, t, λ) = Nₘ(i,t-Δ(i)). In diesem Fall wird angenommen, dass die für einen Zeitraum ΔT(i) gemessene Benutzungsfrequenz gleich dem Schätzwert für die Benutzungsfrequenz für den folgenden Zeitraum ΔT(i+1) ist. Im Grenzfall λ → ∞ folgt hingegen F(i, t, λ)= N_{S}(i,t-Δ(i)) = N_{S}(i+1,t-Δ(i)). In diesem Fall wären somit die Schätzwerte für die Benutzungsfrequenz unabhängig vom Index i, d.h. für alle Zeiträume ΔT(i) identisch. In diesem Fall haben die Messwerte Nₘ(i,t) für die Benutzungsfrequenz keinen Einfluss auf die Grösse der entsprechenden Schätzwerte. Der Parameter λ in der Funktion F(i, t, λ) bestimmt demnach, mit welcher Gewichtung ein Messwert Nₘ(i, t) für ein Zeitintervall ΔT(i) im Vergleich zu Schätzwerten der Benutzungsfrequenz für die Zeiträume ΔT(k) mit k ≤i den Schätzwert für die Benutzungsfrequenz N_{S}(i+1,t) für den folgenden Zeitraum ΔT(i+1) beeinflusst.

Mit anderen Worten: Mittels einer Iteration gemäss der Rekursionsformel F(i, t, λ) können die Schätzwerte für die Benutzungsfrequenz für aufeinander folgende Zeiträume an aktuelle Trends angepasst werden, die sich in der Zeitabhängigkeit der Messwerte für die Benutzungsfrequenz im Verlauf mehrerer aufeinander folgender Zeiträume ΔT(k) mit k ≤i zeigen.

Die obige Iteration kann mit Startwerten für N_{S}(i=1, t) begonnen werden, die beliebig gewählt werden können. Bei einer wiederholten Anwendung der Iteration gemäss der Funktion N_{S}(i+1,t) = F(i, t, λ) konvergieren die derart berechneten Schätzwerte für die Benutzungsfrequenz mehr oder weniger schnell gegen realistische Werte, die einem statistischen Erwartungswert für die Benutzungsfrequenz gemäss einer statistischen Analyse von Benutzungen des Aufzugs 1.1 entsprechen. Die Geschwindigkeit der Konvergenz hängt von der Wahl des Parameters λ ab. Der Parameter λ bestimmt demnach u.a., wie schnell die Vorrichtung 30.1 im Betrieb des Aufzugs 1.1 auf der Grundlage des Verfahrens A realistische statistische Daten für Benutzungen des Aufzugs 1.1 ermitteln kann. Im Verlauf der Konvergenz der Iteration durchläuft die Vorrichtung 30.1 somit eine "Lernphase", während der sie Daten über Benutzungen des Aufzugs 1.1 sammeln und auswerten kann.

Der obige Parameter λ kann zusätzlich nach dem Kriterium optimiert werden, dass die Vorrichtung 30.1 im Betrieb auf der Grundlage des Verfahrens A möglichst wenige Befehle zum Ausführen eines Test des Aufzugs 1.1 gibt. Es versteht sich, dass anstelle der Iteration gemäss der Funktion N_{S}(i+1,t) = F(i, t, λ) auch andere statistische Verfahren verwendet werden können, um realistische Schätzwerte für die Benutzungsfrequenz zu erhalten.

Das Verfahren A wird im Folgenden anhand der Fig. 3 und 4 erläutert. Fig. 3 zeigt (übereinander angeordnet) zwei Diagramme jeweils als Funktion der Zeit t. Das obere Diagramm ist dem Zeitraum ΔT(i) und das untere Diagramm dem Zeitraum ΔT(i+1) zugeordnet. Das Ende des Zeitraums ΔT(i) fällt mit dem Beginn des Zeitraums ΔT(i+1) zusammen, d.h. tₑ(i) = t₀(i+1).

Die Diagramme stellen Daten für Schätzwerte N_{S} und Messwerte Nₘ und Minimalwerte Nₘᵢₙ dar, die in den Speichern M12, M13 und M14 abgelegt sind. Diese Daten werden beim Ablauf des Programms P1.1 erfasst, verwaltet und analysiert.

Das obere Diagramm in Fig. 3 zeigt einen Schätzwert N_{S}(i,t) für die Benutzungsfrequenz des Aufzugs 1.1, einen entsprechenden Messwert Nₘ(i, t) für die Benutzungsfrequenz und einen Minimalwert Nₘᵢₙ(i, t) für die Benutzungsfrequenz. Das untere Diagramm in Fig. 3 zeigt einen Schätzwert N_{S}(i+1, t) für die Benutzungsfrequenz des Aufzugs 1.1 und einen Minimalwert Nₘᵢₙ(i+1, t) für die Benutzungsfrequenz.

Die Zeitachsen der Diagramme weisen eine Einteilung in jeweils 24 Stunden auf. Die Diagramme deuten beispielhaft an, dass der Aufzug 1.1 in der Regel nur zwischen 5 und 21 Uhr benutzt wird. Die Schätzwerte N_{S}(i,t) und N_{S}(i+1,t) sind in der Zeit zwischen 21 Uhr abends und 5 Uhr morgens gleich 0. Gemäss dem Verlauf der Kurven N_{S}(i,t) und N_{S}(i+1,t) werden zwischen 5 und 21 Uhr jeweils am Morgen, am Mittag und am Abend zeitweilig Spitzenwerte der Benutzungsfrequenz erwartet.

Die Diagramme in Fig. 3 stellen die Schätzwerte N_{S}, Messwerte Nₘ und Minimalwerte Nₘᵢₙ für einen Zeitpunkt um 16 Uhr während des Zeitraums AT(i) dar. Gemäss Fig. 3 ist angenommen, dass die Messwerte Nₘ knapp oberhalb 15 Uhr den Wert 0 annehmen. In der Zeit zwischen 15 und 16 Uhr sind demnach Messwerte für Nₘ erfasst, aber keine Benutzungen des Aufzugs 1.1 registriert worden. Für die Zeit ab 16 Uhr im Zeitraum ΔT(i) sind noch keine Messwerte Nₘ erfasst worden.

Fig. 4 stellt die Schritte des Verfahrens A in Form eines Flussdiagramms mit den Verfahrensschritten S1-12 dar.

Im Verfahrensschritt S1 wird die Vorrichtung 30.1 initialisiert: der Prozessors P1 setzt einen internen Zähler i auf i=1 und eine interne Uhr auf die Zeit t=t₀(i), d.h. den Beginn des Zeitraums ΔT(i). Der Ablauf des Programms P1.1 wird gestartet. Anschliessend wird mit S2 fortgesetzt.

Im Verfahrensschritt S2 wird der Zeitraum ΔT(i) mit t₀(i) ≤t ≤tₑ(i) festgelegt, in dem die Verfügbarkeit des Aufzugs 1.1 überprüft werden soll. Anschliessend wird mit S3 fortgesetzt.

Im Verfahrensschritt S3 werden die Schätzwerte N_{S}(i, t) für die Benutzungsfrequenz des Aufzugs 1.1 für den Zeitraum ΔT(i) aus dem Speicher M12 in den Prozessor P1 geladen.

Im Verfahrensschritt S4 werden Benutzungen des Aufzugs 1.1 bzw. der jeweilige Zeitpunkt t_{B}(k) jeder Benutzung (Index k) registriert und Messwerte Nₘ(i, t) für die Benutzungsfrequenz als Funktion der Zeit während des Zeitraums ΔT(i) ermittelt und im Speicher M13 abgelegt werden. Aus den Messwerten Nₘ(i, t) und Schätzwerten N_{S}(k, t) mit k ≤ i können Schätzwerte N_{S}(i+1, t) berechnet werden, beispielsweise gemäss der obigen Iteration N_{S}(i+1,t) = F(i, t, λ), und anschliessend im Speicher M12 abgelegt werden.

Parallel zum Verfahrensschritt S4 laufen die Verfahrensschritte S5, S7 und S12.

Im Verfahrensschritt S5 überprüft der Prozessor P1, ob das Ende des Zeitraums ΔT(i) mit t₀(i) ≤t ≤tₑ(i) erreicht ist. Wenn ja, dann wird mit Verfahrensschritt S6 fortgesetzt (Pfad +). Wenn nein, dann wird mit Verfahrensschritt S4 fortgesetzt (Pfad -).

Im Verfahrensschritt S6 wird der Index i wird um 1 erhöht. Anschliessend werden die vorhergehenden Schritte ab S2 wiederholt.

Im Verfahrensschritt S7 wird überprüft, ob der Messwert Nₘ(i, t) für die Benutzungsfrequenz des Aufzugs den Minimalwert Nₘᵢₙ(i, t) unterschreitet. Nₘᵢₙ(i, t) ist um ein vorgegebenes Mass geringer als der jeweilige Schätzwert N_{S}(i+1, t), wie in Fig. 3 angedeutet ist. Wenn der Messwert Nₘ(i, t) für die Benutzungsfrequenz des Aufzugs den Minimalwert Nₘᵢₙ(i, t) unterschreitet, dann wird mit Verfahrensschritt S8 fortgesetzt (Pfad +). Wenn nicht, dann wird mit Verfahrensschritt S4 fortgesetzt (Pfad -).

Im Verfahrensschritt S8 wird an die Aufzugssteuerung 15.1 ein Befehl zum Ausführen eines Tests des Aufzugs 1.1 gegeben (am Zeitpunkt t_{T}). Anschliessend wird mit Verfahrensschritt S9 fortgesetzt.

Im Verfahrensschritt S9 wird eine Reaktion R des Aufzugs 1.1 registriert.

Anschliessend wird im Verfahrensschritt S10 die Reaktion R mit einer Soll-Reaktion R_{S} verglichen. Stimmt die Reaktion R mit der Soll-Reaktion R_{S} überein, so kann angenommen werden, dass der Aufzug 1.1 verfügbar ist. In diesem Fall kann mit S4 fortgesetzt werden (Pfad +). Stimmt die Reaktion R nicht mit der Soll-Reaktion R_{S} überein, so kann angenommen werden, dass der Aufzug 1.1 nicht verfügbar ist. In diesem Fall kann mit S11 fortgesetzt werden (Pfad -).

Im Verfahrensschritt S11 wird an die Überwachungszentrale 50 kommuniziert, dass der Aufzug 1.1 nicht verfügbar ist. Anschliessend wird das Verfahren unterbrochen. Wenn der Aufzug 1.1 wieder verfügbar ist, dann kann das Verfahren mit dem Verfahrensschritt S1 fortgesetzt werden.

Im Verfahrensschritt S12 wird überprüft, ob zu erwarten ist, dass - ausgehend von einem Zeitpunkt t - innerhalb einer Zeitspanne Δt ein Anstieg der Benutzungsfrequenz um mehr als ein vorgegebenes Mass ΔN_{S} erwartet wird, d.h. (Nm(t) < N_{S}(t+Δt) - ΔN_{S}). Wird ein Anstieg um mehr als ΔN_{S} erwartet, so wird vorsorglich ein Befehl zum Ausführen eines Test gemäss Verfahrensschritt S8 gegeben (Pfad +). Ist letzteres nicht der Fall, so wird S4 fortgesetzt (Pfad -).

Wie in Fig. 3 angedeutet ist, wurde bei den Verfahrensschritten S7 und S12 jeweils einmal ein Befehl zu Ausführen eines Tests an die Aufzugssteuerung 15.1 gegeben. Ein erster Test zum Zeitpunkt t_{T}(1) ist auf den Verfahrensschritt S12 zurückzuführen. In diesem Fall wurde kurz vor einem starken Anstieg der Benutzungsfrequenz am Morgen erfolgreich überprüft, dass der Aufzug verfügbar ist.

Ein zweiter Test zum Zeitpunkt t_{T}(2) ist auf den Verfahrensschritt S7 zurückzuführen. In diesem Fall wurde kurz nach einem starken Abfall der Benutzungsfrequenz unter den Minimalwert Nₘᵢₙ(i, t) gegen 15 Uhr überprüft, ob der Aufzug 1.1 verfügbar ist. Das Ergebnis ist negativ: Die Benutzungsfrequenz Nₘ(t) bleibt für t > t_{T}(2) gleich 0, weil der Aufzug 1.1 nicht verfügbar ist.

Die Werte für N_{S}(i+1, t) für die Benutzungsfrequenz und den Minimalwert Nₘᵢₙ(i+1, t) im unteren Diagramm von Fig. 3 sind berechnet aus den Werten N_{S}(i, t) und Nₘ(i, t) für den Zeitraum ΔT(i) gemäss der Iteration N_{S}(i+1,t) = F(i, t, λ). Für t > t_{T}(2) +Δ(i) wurde N_{S}(i+1,t) = N_{S}(i, t - Δ(i) ) gesetzt, da für diesen Bereich keine entsprechenden Messwerte der Benutzungsfrequenz im Zeitraum ΔT(i) registriert wurden (Nₘ(t)=0 für t > t_{T}(2) im Zeitraum ΔT(i), siehe oben).

Offensichtlich ergeben sich für die Schätzwerte N_{S}(i+1,t) für den Zeitraum ΔT(i+1) jeweils Werte, die grösser bzw. gleich bzw. kleiner als die jeweiligen Schätzwerte N_{S}(i,t) für den Zeitraum ΔT(i) sind, je nachdem ob die Messwerte Nₘ(i,t) grösser bzw. gleich bzw. kleiner als die entsprechenden Schätzwerte N_{S}(i ,t) sind (λ > 0 vorausgesetzt).

Das Verfahren A kann so organisiert werden, dass der Test gemäss Verfahrensschritt S8 in einem vorbestimmten Zeitintervall nicht ausgeführt wird, beispielsweise wenn der Aufzug 1.1 nicht oder nur wenig benutzt wird, z.B. während einer Nacht.

### Verfahren B

Das Verfahren B wird anhand eines Beispiels für eine automatische Überprüfung der Verfügbarkeit des Aufzugs 1.1 mit Hilfe der Vorrichtung 30.1 erläutert.

Das Verfahren B beruht auf den folgenden Massnahmen:
1) auf einer Beobachtung des Betriebs des Aufzugs 1.1 und gegebenenfalls auf der Registrierung von Benutzungen des Aufzugs 1.1 (sofern vorhanden) und einer Bestimmung des jeweiligen Zeitpunkts t_{B} einer Benutzung mit Hilfe der Vorrichtung 30.1,
2) auf einer Bestimmung des Zeitabstands zweier aufeinander folgender Benutzungen und
3) auf einer Schätzung des Zeitpunkts, bis zu dem nach der zuletzt registrierten Benutzung die nächste Benutzung zu erwarten ist.

Massnahme 3) entspricht der Schätzung eines Zeitabstands zwischen der zuletzt registrierten Benutzung und der nächsten zu erwarteten Benutzung. Der reziproke Wert dieses geschätzten Zeitabstands entspricht einem Schätzwert für die Benutzungsfrequenz für einen Zeitraum, der unmittelbar auf die zuletzt registrierte Benutzung folgt.

Bei einer Durchführung des Verfahrens B werden die obigen Massnahmen 1)-3) jeweils nacheinander ausgeführt und anschliessend wiederholt. Wird bis zu dem in Massnahme 3) geschätzten Zeitpunkt keine weitere Benutzung des Aufzugs 1.1 festgestellt, so kann vermutet werden, dass der Aufzug 1.1 nicht verfügbar ist. Gemäss Verfahren B wird unter dieser Bedingung von der Vorrichtung 30.1 ein Befehl zur Ausführung eines Tests an die Aufzugssteuerung 15.1 gegeben und überprüft, ob der Aufzug 1.1 eine den Erwartungen entsprechende Reaktion zeigt.

Fig. 5 stellt die Schritte des Verfahrens B in Form eines Flussdiagramms mit Verfahrensschritten S20-S33 dar.

Im Verfahrensschritt S20 wird die Vorrichtung 30.1 initialisiert: der Prozessors P1 setzt einen internen Zähler i auf i=1 und eine interne Uhr auf die Zeit t=t₀(i). Der Ablauf des Programms P1.1 wird gestartet. Anschliessend wird mit Verfahrensschritt S21 fortgesetzt. Im Verfahrensschritt S21 wird ein Zeitraum ΔT(i) mit t₀(i) ≤t ≤tₑ(i) festgelegt. Der reziproke wert der Dauer kann als Schätzwerts N_{S}(i) für die Benutzungsfrequenz für den Zeitraum ΔT(i) angesehen werden, d.h. N_{S}(i) = 1/[tₑ(i) - t₀(i)]. Bei Initialisierung des Verfahrens (i=1) gemäss Verfahrensschritt S20 kann der Zeitraum ΔT(i) beliebig vorgegeben werden, zumal die Vorrichtung zu Beginn des Verfahrens über keinerlei Daten hinsichtlich der Benutzungen des Aufzugs 1.1 verfügt. Die obige Grösse N_{S}(i) kann deshalb zu Beginn des Verfahrens beliebig grosse Abweichungen von Messwerten für die Benutzungsfrequenz zeigen.

Im folgenden Verfahrensschritt S22 wird überprüft, ob im Zeitraum ΔT(i) eine Benutzung des Aufzugs stattfindet. Falls bis zum Ende dieses Zeitraums, d.h. vor dem Zeitpunkt tₑ(i), keine Benutzung des Aufzugs stattfindet, wird mit Verfahrensschritt S24 fortgesetzt. Findet bis zum Zeitpunkt tₑ(i) eine Benutzung stattfindet, so wird der Zeitpunkt t_{B} der Benutzung registriert und mit Verfahrensschritt S30 fortgesetzt.

Im Verfahrensschritt S24 wird an die Aufzugssteuerung 15.1 ein Befehl zum Ausführen eines Tests des Aufzugs 1.1 gegeben (am Zeitpunkt t_{T}). Anschliessend wird mit Verfahrensschritt S25 fortgesetzt.

Im Verfahrensschritt S25 wird eine Reaktion R des Aufzugs 1.1 registriert.

Anschliessend wird im Verfahrensschritt S26 die Reaktion R mit einer Soll-Reaktion R_{S} verglichen. Stimmt die Reaktion R nicht mit der Soll-Reaktion R_{S} überein, so kann angenommen werden, dass der Aufzug 1.1 nicht verfügbar ist. In diesem Fall kann mit Verfahrensschritt S27 fortgesetzt werden (Pfad -). Stimmt die Reaktion R mit der Soll-Reaktion R_{S} überein, so kann angenommen werden, dass der Aufzug 1.1 verfügbar ist. In diesem Fall kann davon ausgegangen werden, dass der gemäss Verfahrensschritt S21 definierte Schätzwert N_{S}(i) zu gross ist im Vergleich zu der Benutzungsfrequenz im realen Betrieb. Das Verfahren kann mit Verfahrensschritt S28 fortgesetzt werden (Pfad +).

Im Verfahrensschritt S27 wird an die Überwachungszentrale 50 kommuniziert, dass der Aufzug 1.1 nicht verfügbar ist. Anschliessend wird das Verfahren unterbrochen. Wenn der Aufzug 1.1 wieder verfügbar ist, dann kann das Verfahren mit dem Verfahrensschritt S20 fortgesetzt werden.

Verfahrensschritt S28: Gemäss Verfahrensschritt 26 gibt es einen Grund für die Annahme, dass der Schätzwert Ns(i) für die Benutzungsfrequenz zu gross ist im Vergleich zur Benutzungsfrequenz des Aufzugs im realen Betrieb. Es wird angenommen, dass ein realistischer Schätzwert für die Benutzungsfrequenz um einen Faktor a < 1 kleiner wäre als der obige Wert N_{S}(i). Diese Annahme wird in einem folgenden Iterationsschritt überprüft. Zunächst werden Beginn und Ende eines auf den Zeitraum ΔT(i) folgenden Zeitraums ΔT(i+1) mit t₀(i+1) ≤t ≤tₑ(i+1) festgelegt. Der Beginn des Zeitraums ΔT(i+1) wird gesetzt auf den Zeitpunkt t_{T} des Tests gemäss Verfahrensschritt S24, das Ende des Zeitraums ΔT(i+1) wird bestimmt gemäss der Annahme, dass ein realistischer Wert für die Benutzungsfrequenz durch die Grösse "a N_{S}(i)" gegeben ist: ${t}_{0} \left(i+1\right) = {t}_{T}$ ${t}_{e} \left(i+1\right) = {t}_{0} \left(i+1\right) + 1 / \left[a {N}_{S}\left(i\right)\right]$ Anschliessend kann das Verfahren mit Verfahrensschritt S33 fortgesetzt werden.

Im Verfahrensschritt S30 wird überprüft, ob der Zeitpunkt t_{B} der Benutzung in einem Zeitintervall der Dauer δt am Ende des Zeitraums ΔT(i) liegt, d.h. es wird überprüft, ob die Bedingung tₑ(i) - δt ≤ t_{B} ≤tₑ(i) erfüllt ist. Wenn ja, dann wird das Verfahren mit Verfahrensschritt S31 fortgesetzt (Pfad +). Wenn nein, dann wird mit Verfahrensschritt S32 fortgesetzt (Pfad -). Die Dauer δt kann in Abhängigkeit von der Dauer des Zeitraums ΔT(i) verändert werden, beispielsweise derart, dass δt immer kleiner als ein bestimmter Bruchteil der Differenz tₑ(i)- t₀(i) ist. Dies führt im Verlauf der Iteration zu einer dynamischen Anpassung des Verfahrens an veränderte Bedingungen, beispielsweise wenn die Benutzungsfrequenz des Aufzugs im Laufe der Zeit stark variiert.

Im Verfahrensschritt S31 wird angenommen, dass der in Verfahrensschritt S21 spezifizierte Schätzwert N_{S}(i) für die Benutzungsfrequenz übereinstimmt mit der Benutzungsfrequenz des Aufzugs im realen Betrieb. Diese Annahme wird im nächsten Iterationsschritt überprüft. Zunächst werden Beginn und Ende eines auf den Zeitraum ΔT(i) folgenden Zeitraums ΔT(i+1) mit t₀(i+1) ≤t ≤tₑ(i+1) festgelegt. Der Beginn des Zeitraums ΔT(i+1) wird gesetzt auf den Zeitpunkt t_{B} der zuletzt registrierten Benutzung gemäss Verfahrensschritt S22, das Ende des Zeitraums ΔT(i+1) wird bestimmt gemäss der Annahme, dass ein realistischer Wert für die Benutzungsfrequenz durch die Grösse N_{S}(i) gegeben ist: ${t}_{0} \left(i+1\right) = {t}_{B}$ ${t}_{e} \left(i+1\right) = {t}_{0} \left(i+1\right) + 1 / {N}_{S} \left(i\right)$ Anschliessend kann das Verfahren mit Verfahrensschritt S33 fortgesetzt werden.

Im Verfahrensschritt S32 wird angenommen, dass der Schätzwert N_{S}(i) für die Benutzungsfrequenz zu klein ist im Vergleich zur Benutzungsfrequenz des Aufzugs im realen Betrieb. Diese Annahme wird im nächsten Iterationsschritt überprüft. Zunächst werden Beginn und Ende eines auf den Zeitraum ΔT(i) folgenden Zeitraums ΔT(i+1) mit t₀(i+1) ≤t ≤tₑ(i+1) festgelegt. Der Beginn des Zeitraums ΔT(i+1) wird gesetzt auf den Zeitpunkt t_{B} der zuletzt registrierten Benutzung gemäss Verfahrensschritt S22, das Ende des Zeitraums ΔT(i+1) wird bestimmt gemäss der Annahme, dass ein realistischer Wert für die Benutzungsfrequenz durch die Grösse "b N_{S}(i)" mit b > 1 gegeben ist: ${t}_{0} \left(i+1\right) = {t}_{B}$ ${t}_{e} \left(i+1\right) = {t}_{0} \left(i+1\right) + 1 / \left[b {N}_{S}\left(i\right)\right]$ Anschliessend kann das Verfahren mit Verfahrensschritt S33 fortgesetzt werden.

Im Verfahrensschritt S33 wird der Index i um 1 vergrössert. Anschliessend werden die vorhergehenden Schritte ab Verfahrensschritt S21 wiederholt.

Bei geeigneter Wahl der Parameter δt, a und b konvergiert die Grösse N_{S}(i) bei einer wiederholten Anwendung der Verfahrensschritte S21 bis S33 mehr oder weniger schnell gegen die Benutzungsfrequenz des Aufzugs im realen Betrieb. Schnelle Änderungen der Benutzungsfrequenz als Funktion der Zeit können beim Ablauf der Verfahrensschritte S21-S32 schnell erkannt werden. Ein Test gemäss Verfahrensschritt S24 wird nur veranlasst, wenn eine zu erwartende nächste Benutzung unerwartet lange ausbleibt (Verfahrensschritt S22).

Ein weiterer Vorteil des Verfahrens B ist darin zu sehen, dass der Prozessor P1 bei jedem Iterationsschritt nur wenige Daten berücksichtigen muss: Während eines Iterationsschritts sind lediglich drei verschiedene Zeitpunkte zu berücksichtigen (Beginn und Ende des Zeitraums ΔT(i) gemäss Verfahrensschritt S21 und der Zeitpunkt t_{B} der letzten Benutzung. Weiterhin müssen - im Gegensatz zum Verfahren A - keine statistischen Daten für Benutzungen über lange Zeiträume erfasst und gespeichert werden. Zur Durchführung des Verfahrens B wird deshalb weniger Speicherplatz benötigt (dies betrifft die Speicher M12, M13, M22 und M23 der Vorrichtung 30). Ausserdem benötigt der Prozessor weniger Rechenzeit. Das Verfahren B kann so organisiert werden, dass der Test gemäss Verfahrensschritt S24 in einem vorbestimmten Zeitintervall nicht ausgeführt wird, beispielsweise wenn der Aufzug 1.1 nicht oder nur wenig benutzt wird, z.B. während einer Nacht.

## Patentansprüche

1. Verfahren zum automatischen Überprüfen der Verfügbarkeit einer technischen Einrichtung (1) in oder an einem Gebäude, wobei die technische Einrichtung (1) mindestens einen wiederholbaren Vorgang ausführt, welches Verfahren umfasst:
es wird mindestens ein Test der technischen Einrichtung (1) durchgeführt, bei welchem Test mindestens eine Reaktion (R) der technischen Einrichtung (1) registriert und mit einer Soll-Reaktion (Rs) verglichen wird, wobei bei Verfügbarkeit der technischen Einrichtung (1) die Reaktion (R) mit der Soll-Reaktion (Rs) übereinstimmt,
**dadurch gekennzeichnet, dass**
ein Messwert (Nₘ(i,t)) für die Häufigkeit des Ablaufs des Vorgangs für einen ersten Zeitraum (ΔT(i)) durch einen Prozessor (P1) bestimmt und in einem ersten Speicher (M13) abgelegt wird, wobei die Häufigkeit des Ablaufs des Vorgangs angibt, wie oft der Vorgang im ersten Zeitraum (ΔT(i)) registrierbar ist, und
der Test dann durchgeführt wird,
wenn der Messwert (Nₘ(i,t)) um ein vorgegebenes Mass (Ns(i,t) - Nₘᵢₙ(i,t), ΔN_{S}) geringer ist als ein vorgegebener Wert, der entweder gleich einem ersten Schätzwert (Ns(i,t)) für die Häufigkeit des Ablaufs des Vorgangs für den ersten Zeitraum (ΔT(i)) oder gleich einem zweiten Schätzwert (N_{S}(i,t+Δt)) für die Häufigkeit des Ablaufs des Vorgangs für einen zweiten Zeitraum (ΔT(i+1)) gesetzt wird,
wobei der erste Schätzwert (Ns(i,t)) und der zweite Schätzwert (N_{S}(i,t+Δt)) aus einem zweiten Speicher (M12) in den Prozessor (P1) geladen werden,
wobei der erste und zweite Schätzwert (Ns(i,t), N_{S}(i,t+Δt)) für den jeweiligen Zeitraum (ΔT(i), ΔT(i+1)) jeweils durch den Prozessor (P1) ermittelt werden, indem vor diesem Zeitraum (ΔT(i), ΔT(i+1)) die jeweiligen Abläufe des Vorgangs und Zeitpunkte, an denen der jeweilige Ablauf des Vorgangs beginnt, registriert werden und indem mittels vorgegebener Annahmen hinsichtlich einer zukünftigen Entwicklung der Häufigkeit des Ablaufs des Vorgangs aus den bereits registrierten Zeitpunkten bestimmt wird, welche Häufigkeit des Ablaufs des Vorgangs für den Zeitraum (ΔT(i), ΔT(i+1)) erwartet werden kann.

2. Verfahren nach Anspruch 1, **dadurch gekennzeichnet, dass** falls die Reaktion (R) mit der Soll-Reaktion (Rs) nicht übereinstimmt - eine vorbestimmte Information kommuniziert wird, beispielsweise an eine Überwachungszentrale (50).

3. Verfahren nach Anspruch 1 oder 2, **dadurch gekennzeichnet, dass** jede Reaktion (R) und/oder jeder Vorgang registriert wird mittels
- einer Registrierung einer Änderung eines Zustands eines Antriebs (10.1, 10.2) und/oder einer Stromversorgung und/oder eines Sensors und/oder einer Lichtquelle der technischen Einrichtung (1)
- und/oder einer Registrierung von Signalen zur Steuerung der technischen Einrichtung (1).

4. Verfahren nach einem der Ansprüche 1 - 3, **dadurch gekennzeichnet, dass** eine Dauer eines Zeitintervalls vorgegeben und eine Anzahl von Abläufen des Vorgangs, die während des Zeitintervalls registriert werden, bestimmt wird und der Messwert aus der Anzahl und der Dauer berechnet wird.

5. Verfahren nach einem der Ansprüche 1 - 3, **dadurch gekennzeichnet, dass** eine Anzahl von Abläufen des Vorgangs vorgegeben und eine Dauer eines Zeitintervalls, in dem diese Abläufe registriert werden, bestimmt wird und der Messwert aus der Anzahl und der Dauer berechnet wird.

6. Verfahren nach einem der Ansprüche 1-5, **dadurch gekennzeichnet, dass** der erste Schätzwert (N_{S}(i,t)) und der Messwert (Nₘ(i,t)) für den ersten Zeitraum (ΔT(i)) bestimmt werden und der zweite Schätzwert (Ns(i+1,t)) für den zweiten Zeitraum (ΔT(i+1)) auf einen Wert gesetzt wird, der
(i) gleich dem ersten Schätzwert ist, falls sich der erste Schätzwert und der Messwert um nicht mehr als einen vorgegebenen Betrag unterscheiden oder
(ii) kleiner als der erste Schätzwert ist, falls der Messwert um mehr als der vorgegebene Betrag kleiner ist als der erste Schätzwert oder
(iii) grösser als der erste Schätzwert ist, falls der Messwert um mehr als der vorgegebene Betrag grösser ist als der erste Schätzwert.

7. Vorrichtung (30, 30.1, 30.2) zum automatischen Überprüfen der Verfügbarkeit einer technischen Einrichtung (1) in oder an einem Gebäude,
welche technische Einrichtung (1) eine Steuerung (15.1, 15.2) umfasst und mindestens einen wiederholbaren Vorgang ausführt,
welche Vorrichtung (30, 30.1, 30.2) umfasst:
einen Befehlsgeber (P1, P2), mit dem an die Steuerung (15.1, 15.2) ein vorgegebener Befehl zum Ausführen mindestens eines Tests der technischen Einrichtung (1) gegeben werden kann, wobei der Test so gewählt ist, dass bei Verfügbarkeit der technischen Einrichtung (1) eine Soll-Reaktion (Rs) der Einrichtung (1) registrierbar ist,
eine Registrierungsvorrichtung (21.x, 22.1, 24.1, 25.1, 26.1, 27.1, 28.1) zur Registrierung einer auf den Befehl folgenden Reaktion (R) der technischen Einrichtung (1) und
eine Vorrichtung zum Vergleichen der Reaktion (R) mit der Soll-Reaktion (Rs),
**dadurch gekennzeichnet, dass**
die Vorrichtung aufweist:
eine Einrichtung (P1, M12; P2, M22) zur Ermittlung und/oder Speicherung eines ersten Schätzwerts (Ns(i,t)) für die Häufigkeit des Ablaufs des Vorgangs für einen ersten Zeitraum (ΔT(i)) und/oder zur Ermittlung und/oder Speicherung eines zweiten Schätzwerts (N_{S}(i,t+Δt)) für die Häufigkeit des Ablaufs des Vorgangs für einen zweiten Zeitraum (ΔT(i+1)), eine Messvorrichtung (P1, M13; P2, M23) zur Ermittlung eines Messwerts (Nₘ(i,t)) für die Häufigkeit des Ablaufs des Vorgangs für den ersten Zeitraum (ΔT(i)),
wobei der Messwert (Nₘ(i,t)) in einem ersten Speicher (M13) der Einrichtung (P1, M12; P2, M22) abgelegt ist, und wobei die Häufigkeit des Ablaufs des Vorgangs angibt, wie oft der Vorgang im ersten Zeitraum (ΔT(i)) registrierbar ist,
wobei der erste Schätzwert (NS(i,t)) und der zweite Schätzwert (NS(i,t+Δt)) in einem zweiten Speicher (M12) der Einrichtung (P1, M12; P2, M22) abgelegt sind,
wobei die Einrichtung (P1, M12; P2, M22) den ersten und zweiten Schätzwert (NS(i,t), NS(i,t+Δt)) für den jeweiligen Zeitraum (ΔT(i), ΔT(i+1)) ermittelt, indem vor diesem Zeitraum (ΔT(i), ΔT(i+1)) die jeweiligen Abläufe des Vorgangs und Zeitpunkte, an denen der jeweilige Ablauf des Vorgangs beginnt, registriert werden und indem mittels vorgegebener Annahmen hinsichtlich einer zukünftigen Entwicklung der Häufigkeit des Ablaufs des Vorgangs aus den bereits registrierten Zeitpunkten bestimmt wird, welche Häufigkeit des Ablaufs des Vorgangs für den Zeitraum (ΔT(i), ΔT(i+1)) erwartet werden kann,
und
eine Steuervorrichtung (M11, M21) zum Steuern des Befehlsgebers (P1, P2) derart, dass der Befehl gegeben wird, wenn der Messwert (Nₘ(i,t)) um ein vorgegebenes Mass (Ns(i,t) - Nₘᵢₙ(i,t), ΔN_{S}) geringer ist als einer der Schätzwerte (N_{S}(i,t), N_{S}(i,t+Δt)).

8. Vorrichtung nach Anspruch 7, **dadurch gekennzeichnet, dass** die Registrierungsvorrichtung und/oder die Messvorrichtung umfasst:
eine Einrichtung (21.1, 22.1, 24.1, 25.1, 26.1, 27.1, 28.1) zur Registrierung einer Änderung eines Zustands eines Antriebs (10.1, 10.2) und/oder einer Stromversorgung und/oder eines Sensors und/oder einer Lichtquelle und/oder einer Zustandsanzeige der technischen Einrichtung (1) und/oder eine Einrichtung (27.1, 27.2) zur Registrierung von Signalen zur Steuerung der technischen Einrichtung (1).

9. Vorrichtung nach einem der Ansprüche 7 -8, **dadurch gekennzeichnet, dass** eine Kommunikationsverbindung (43) vorhanden ist zur Übermittlung einer vorbestimmten Information an eine Überwachungszentrale (50) für den Fall, dass die Reaktion nicht mit der Soll-Reaktion übereinstimmt

## Claims

1. A method for automatically checking the availability of a technical apparatus (1) in or on a building, wherein the technical apparatus (1) carries out at least one repeatable process, which method comprises:
carrying out at least one test of the technical apparatus (1) in which test at least one reaction (R) of the technical apparatus (1) is registered and compared with a target reaction (R_{S}), wherein upon availability of the technical apparatus (1), the reaction (R) corresponds with the target reaction (R_{S}),
**characterized in that**
a measured value (Nₘ(i,t)) for the frequency of the execution of the process is determined for a first time period (ΔT(i)) by a processor (P1) and stored in a first memory (M13), wherein the frequency of the execution of the process indicates how often the process can be registered in the first time period (ΔT(i)) and
the test is carried out only if
the measured value (Nₘ(i,t)) is lower by a predetermined value (N_{S}(i,t) - Nₘᵢₙ(i,t), ΔN_{S}) than a predetermined value which is set either equal to a first estimated value (N_{S}(i,t)) for the frequency of the execution of the process for the first time period (ΔT(i)) or equal to a second estimated value (N_{S}(i,t + Δt)) for the frequency of the executions of the process for a second time period (ΔT(i + 1), wherein the first estimated value (N_{S}(i,t)) and the second estimated value (N_{S}(i,t + Δt)) are loaded into the processor (P1) from a second memory (M12), wherein the first and second estimated values (N_{S}(i,t), N_{S}(i,t + Δt)) for the respective time period (ΔT(i), ΔT(i + 1)) are determined by the processor (P1) in each case by registering, prior to this time period (ΔT(i), ΔT(i + 1)), the respective executions of the process and times at which the respective execution of the process begins, and by determining, by means of predetermined assumptions with respect to a future development of the frequency of the execution of the process, from the times already registered, which frequency of the execution of the process can be expected for the time period (ΔT(i), ΔT(i + 1)).

2. The method according to claim 1, **characterized in that**
if the reaction (R) does not correspond with the target reaction (R_{S}) - predetermined information is communicated, for example, to a monitoring center (50).

3. The method according to claim 1 or 2, **characterized in that** each reaction (R) and/or each process is registered by means of
- a registration of a change of state of a drive (10.1, 10.2) and/or of a power supply and/or of a sensor and/or of a light source of the technical apparatus (1)
- and/or a registration of signals for controlling the technical apparatus (1).

4. The method according to any one of the claims 1 to 3, **characterized in that** a duration of a time interval is predetermined and a number of executions of the process, which are registered during the time interval, is determined and the measured value is calculated from the number and the duration.

5. The method according to any one of claims 1 to 3, **characterized in that** a number of executions of the process is predetermined and a duration of a time interval in which these executions are registered is determined, and the measured value is calculated from the number and the duration.

6. A method according to any one of claims 1 to 5, **characterized in that** the first estimated value (N_{S}(i,t)) and the measured value (Nₘ(i,t)) are determined for the first time period (ΔT(i)) and the second estimated value (N_{S}(i + 1,t)) for the second time period (ΔT(i + 1)) is set to a value which is
(i) equal to the first estimated value if the first estimated value and the measured value do not differ by more than a predetermined amount, or
(ii) smaller than the first estimated value if the measured value is smaller than the first estimated value by more than the predetermined amount; or
(iii) greater than the first estimated value if the measured value is greater than the first estimated value by more than the predetermined amount.

7. A device (30, 30.1, 30.2) for automatically checking the availability of a technical apparatus (1) in or on a building,
which technical apparatus (1) comprises a controller (15.1, 15.2) and carries out at least one repeatable process,
which device (30, 30.1, 30.2) comprises:
a command processor (P1, P2) with which a predetermined command for carrying out at least one test of the technical apparatus (1) can be given to the controller (15.1, 15.2), wherein the test is selected in such a manner that upon availability of the technical apparatus (1), a target reaction (R_{S}) of the apparatus (1) can be registered,
a registration device (21.x, 22.1, 24.1, 25.1, 26.1, 27.1, 28.1) for registering a reaction (R) of the technical apparatus (1) following the command, and
a device for comparing the reaction (R) with the target reaction (R_{S}),
**characterized in that**
the device includes:
an apparatus (P1, M12; P2, M22) for determining and/or storing a first estimated value (N_{S}(i,t)) for the frequency of the execution of the process for a first time period (ΔT(i)) and/or for determining and/or storing a second estimated value (Ns(i,t + Δt)) for the frequency of the execution of the process for a second time period (ΔT(i + 1)), a measuring device (P1, M13; P2, M23) for determining a measured value (Nₘ(i,t)) for the frequency of the execution of the process for the first time period (ΔT(i)),
wherein the measured value (Nₘ(i,t)) is stored in a first memory (M13) of the apparatus (P1, M12; P2, M22), and wherein the frequency of the execution of the process indicates how often the process can be registered in the first time period (ΔT(i)),
wherein the first estimated value (N_{S}(i,t)) and the second estimated (N_{S}(i,t + Δt)) are stored in a second memory (M12) of the apparatus (P1, M12; P2, M22), wherein the apparatus (P1, M12; P2, M22) determines the first and second estimated values (N_{S}(i,t), N_{S}(i,t + Δt)) for the respective time period (ΔT(i), ΔT(i + 1)) by registering, prior to this time period (ΔT(i), ΔT(i + 1)), the respective executions of the process and times at which the respective execution of the process begins, and by determining, by means of predetermined assumptions with respect to a future development of the frequency of the execution of the process, from the times already registered, which frequency of the execution of the process can be expected for the period (ΔT(i), ΔT(i + 1)),
and
a control device (M11, M21) for controlling the command processor (P1, P2) in such a manner that the command is given when the measured value (Nₘ(i,t)) is lower than one of the estimated values (N_{S}(i,t), N_{S}(i,t + Δt)) by a predetermined value (Ns(i,t) - Nₘᵢₙ(i,t), ΔN_{S}).

8. The device according to claim 7, **characterized in that** the registration device and/or the measuring device comprise(s):
an apparatus (21.1, 22.1, 24.1, 25.1, 26.1, 27.1, 28.1) for registering a change of state of a drive (10.1, 10.2) and/or a power supply and/or a sensor and/or a light source and/or a state display of the technical apparatus (1) and/or
an apparatus (27.1, 27.2) for registering signals for controlling the technical apparatus (1).

9. The device according to any one of claims 7 to 8, **characterized in that** a communication link (43) is provided for transmitting predetermined information to a monitoring center (50) in case the response does not correspond with the target response.

## Revendications

1. Procédé, destiné à la vérification automatique de la disponibilité d'une installation technique (1) dans ou sur un bâtiment, l'installation technique (1) réalisant au moins un processus reproductible, lequel procédé comprend :
il est procédé à au moins un test de l'installation technique (1), lors duquel test, au moins une réaction (R) de l'installation technique (1) est enregistrée et comparée avec une réaction de consigne (R_{S}), en cas de disponibilité de l'installation technique (1), la réaction (R) concordant avec la réaction de consigne (R_{S}), **caractérisé**
**en ce qu'**une valeur de mesure (Nₘ(i,t)) pour la fréquence de déroulement du processus sur une première période (ΔT(i)) est déterminée par un processeur (P1) et sauvegardée dans une première mémoire (M13), la fréquence du déroulement du processus indiquant combien de fois le processus est enregistrable pendant la première période (ΔT(i)), et
le test étant réalisé si
la valeur de mesure (Nₘ(i,t)) est inférieure d'une dimension prédéfinie (N_{S}(i,t) - Nₘᵢₙ(i,t), ΔN_{S}) à une valeur prédéfinie que l'on place soit à l'égale d'une première valeur estimative (N_{S}(i,t)) pour la fréquence du déroulement du processus sur la première période (ΔT(i)) ou à l'égale d'une deuxième valeur estimative (N_{S}(i,t + Δt)) pour la fréquence du déroulement du processus sur une deuxième période (ΔT(i + 1)),
la première valeur estimative (N_{S}(i,t)) et la deuxième valeur estimative (N_{S}(i,t + Δt)) étant chargées à partir d'une deuxième mémoire (M12) dans le processeur (P1),
la première et la deuxième valeurs estimatives (N_{S}(i,t), N_{S}(i,t + Δt)) pour la période (ΔT(i), ΔT(i + 1)) respective étant déterminées respectivement par le processeur (P1), en ce qu'avant ladite période (ΔT(i), ΔT(i + 1)), les déroulements respectifs du processus et les moments auquel le déroulement respectif du processus débute sont enregistrés et en ce qu'à l'aide de suppositions prédéfinies concernant un développement futur de la fréquence du déroulement du processus, il est déterminé à partir des moments déjà enregistrés quelle fréquence du déroulement du processus peut être attendue sur la période (ΔT(i), ΔT(i + 1)).

2. Procédé selon la revendication 1, **caractérisé en ce que**
si la réaction (R) ne concorde pas avec la réaction de consigne (R_{S}), une information prédéfinie est communiquée, par exemple à une centrale de supervision (50).

3. Procédé selon la revendication 1 ou 2, **caractérisé en ce que** chaque réaction (R) et/ou chaque processus est enregistré(e) par
- un enregistrement d'une modification d'un état d'un entraînement (10.1, 10.2) et/ou d'une alimentation électrique et/ou d'un capteur et/ou d'une source lumineuse de l'installation technique (1),
- et/ou un enregistrement de signaux pour la commande de l'installation technique (1).

4. Procédé selon l'une quelconque des revendications 1 à 3, **caractérisé en ce qu'**une durée d'un intervalle de temps est prédéfinie et un nombre de déroulements du processus qui sont enregistrés pendant l'intervalle de temps est déterminé et la valeur de mesure est calculée à partie du nombre et de la durée.

5. Procédé selon l'une quelconque des revendications 1 à 3, **caractérisé en ce qu'**un nombre de déroulements du processus est prédéfini et une durée d'un intervalle de temps dans lequel lesdits déroulement sont enregistrés est déterminée et **en ce que** la valeur de mesure est calculée à partir du nombre et de la durée.

6. Procédé selon l'une quelconque des revendications 1 à 5, **caractérisé en ce que** la première valeur estimative (N_{S}(i,t)) et la valeur de mesure (Nₘ(i,t)) pour la première période (ΔT(i)) sont déterminées et la deuxième valeur estimative (N_{S}(i,t + Δt)) pour la deuxième période (ΔT(i + 1)) est placée à une valeur qui
(i) est égale à la première valeur estimative, si la première valeur estimative et la valeur de mesure ne se différencient pas de plus d'un montant prédéfini ou
(ii) est inférieure à la première valeur estimative, si la valeur de mesure est inférieure de plus du montant prédéfini à la première valeur estimative ou
(iii) est supérieure à la première valeur estimative, si la valeur de mesure est supérieure de plus d'un montant prédéfini à la première valeur estimative.

7. Dispositif (30, 30.1, 30.2), destiné à la vérification automatique de la disponibilité d'une installation technique (1) dans ou sur un bâtiment,
laquelle installation technique (1) comprend un système de commande (15.1, 15.2) et réalise au moins un processus reproductible,
lequel dispositif (30, 30.1, 30.2) comprend :
un émetteur d'ordres (P1, P2), à l'aide duquel un ordre prédéfini pour la réalisation d'au moins un test de l'installation électrique (1) peut être donné au système de commande (15.1, 15.2), le test étant sélectionné de sorte qu'en cas de disponibilité de l'installation technique (1), une réaction de consigne (R_{S}) de l'installation (1) soit enregistrable,
un dispositif d'enregistrement (21.x, 22.1, 24.1, 25.1, 26.1, 27.1, 28.1) destiné à enregistrer une réaction (R) de l'installation technique (1) consécutive à l'ordre, et
un dispositif destiné à comparer la réaction (R) avec la réaction de consigne (R_{S}), **caractérisé en ce que**
le dispositif comporte :
une installation (P1, M12 ; P2, M22), destinée à déterminer et/ou à mémoriser une première valeur estimative (N_{S}(i,t)) pour la fréquence du déroulement du processus sur une première période (ΔT(i)) et/ou à déterminer et/ou à mémoriser une deuxième valeur estimative (N_{S}(i,t + Δt) pour la fréquence du déroulement du processus sur une deuxième période (ΔT(i + 1)), un dispositif de mesure (P1, M13 ; P2, M23), destiné à déterminer une valeur de mesure (Nₘ(i,t)) pour la fréquence du déroulement du processus sur la première période (ΔT(i)),
la valeur de mesure (Nₘ(i,t)) étant sauvegardée dans une première mémoire (M13) de l'installation (P1, M12; P2, M22) et la fréquence du déroulement du processus indiquant combien de fois le processus est enregistrable pendant la première période (ΔT(i)),
la première valeur estimative (N_{S}(i,t)) et la deuxième valeur estimative (N_{S}(i,t + Δt) étant sauvegardées dans une deuxième mémoire (M12) de l'installation (P1, M12 ; P2, M22),
l'installation (P1, M12 ; P2, M22) déterminant la première et la deuxième valeurs estimatives (N_{S}(i,t), N_{S}(i,t + Δt)) pour la période respective (ΔT(i), N_{S}(i,t + Δt)), **en ce qu'**avant ladite période (ΔT(i), N_{S}(i,t + Δt)), les déroulements respectifs du processus et les moments auquel le déroulement respectif débute sont enregistrés et **en ce qu'**à l'aide de suppositions prédéfinies concernant un développement futur de la fréquence du déroulement du processus, il est déterminé à partir des moments déjà enregistrés, quelle fréquence du déroulement du processus peut être attendue sur la période (ΔT(i), N_{S}(i,t + Δt)),
et
un dispositif de commande (M11, M21), destiné à commander l'émetteur d'ordres (P1, P2), de sorte que l'ordre soit donné lorsque la valeur de mesure (Nₘ(i,t)) est inférieure d'une dimension prédéfinie (Ns(i,t) - Nₘᵢₙ(i,t), ΔN_{S}) à l'une des valeurs estimatives (N_{S}(i,t), N_{S}(i,t + Δt)).

8. Dispositif selon la revendication 7, **caractérisé en ce que** le dispositif d'enregistrement et/ou le dispositif de mesure comprend :
une installation (21.1, 22.1, 24.1, 25.1, 26.1, 27.1, 28.1), destinée à enregistrer une modification d'un état d'un entraînement (10.1, 10.2) et/ou d'une alimentation électrique et/ou d'un capteur et/ou d'une source lumineuse et/ou d'un affichage d'état de l'installation technique (1) et/ou
une installation (27.1, 27.2) destinée à enregistrer des signaux pour la commande de l'installation technique (1).

9. Dispositif selon l'une quelconque des revendications 7 à 8, **caractérisé en ce qu'**une connexion de communication (43) est présente pour transmettre une information prédéfinie à une centrale de supervision (50) pour le cas où la réaction ne concorde pars avec la réaction de consigne.
